# EUROPÄISCHE PATENTSCHRIFT

(11) **EP 3 830 510 B1**
(45) Veröffentlichungstag und Bekanntmachung des Hinweises auf die Patenterteilung: **24.05.2023**
(21) Anmeldenummer: 19745563.7
(22) Anmeldetag: 23.07.2019
(51) Int. Cl.: F28D 7/02, B21D 53/02, B21D 9/00

(54) **ABSTÜTZUNG VON ROHREN GEWICKELTER WÄRMEÜBERTRAGER**
SUPPORT OF TUBES IN COIL WOUND HEAT EXCHANGER
SUPPORT DE TUBES D'UN ÉCHANGEUR THERMIQUE ENROULÉ

(30) Priorität: 28.07.2018 DE 102018006007
(43) Veröffentlichungstag der Anmeldung: 09.06.2021
(73) Patentinhaber: Linde GmbH, 82049 Pullach (DE)
(72) Erfinder: SCHÖNBERGER, Manfred, 83342 Tacherting (DE); DRESE, Günther, 84570 Polling (DE); RANDLINGER, Alexander, 83342 Tacherting (DE)
(74) Vertreter: Meilinger, Claudia Sabine
(86) Internationale Anmeldenummer: PCT/EP2019/025243
(87) Internationale Veröffentlichungsnummer: WO 2020/025167

(56) Entgegenhaltungen:
- EP-A2- 2 349 600
- US-A- 3 083 447
- US-A- 3 700 030
- US-A- 4 167 211
- US-A1- 2010 096 115
- US-A1- 2018 195 807

## Beschreibung

Die Erfindung betrifft einen gewickelten Wärmeübertrager mit einem Rohrbündel aufweisend zumindest ein Rohr zur Aufnahme eines fluiden Mediums, wobei das mindestens eine Rohr um ein Kernrohr gewickelt ist, das sich entlang einer Längsachse erstreckt, wobei das mindestens eine Rohr mit einem ersten Rohrabschnitt an zumindest einem Steg anliegt, der sich entlang des Kernrohrs erstreckt.

Die den Oberbegriff von Anspruch 1 bildende US 3 083 447 A offenbart einen derartigen gewickelten Wärmetauscher. Rohre benachbarter Rohrlagen 17a und 17b sind mithilfe jeweils eines Paars von Klammern 16a gegeneinander festgelegt. Die Klammern 16a sind an ihren Enden mit Rillen 16b zur Aufnahme der Rohre versehen und werden über Schraubbolzen 18a, die durch Bohrungen 16c geführt sind, zusammengehalten.

Hiervon ausgehend liegt der vorliegenden Erfindung die Aufgabe zugrunde, einen Wärmeübertrager der eingangs genannten Art bereitzustellen, der weiter verbessert ist.

Diese Aufgabe wird gelöst durch einen Wärmeübertrager mit den Merkmalen des Anspruchs 1. Vorteilhafte Ausgestaltungen dieses Erfindungsaspekts sind in den abhängigen Ansprüchen angegeben und werden nachfolgend beschrieben.

Weitere Erfindungsaspekte betreffen ein Verfahren zum Festlegen eines Rohrabschnitts an einem Steg eines Wärmeübertragers.

Gemäß Anspruch 1 ist ein Wärmeübertrager vorgesehen, mit:
- einem Rohrbündel aufweisend zumindest ein Rohr zur Aufnahme eines fluiden Mediums, wobei das mindestens eine Rohr insbesondere zumindest abschnittsweise schraubenlinienförmig um ein Kernrohr gewickelt ist, das sich entlang einer Längsachse erstreckt, wobei das mindestens eine Rohr mit einem ersten Rohrabschnitt an zumindest einem Steg anliegt (bzw. auf dem Steg aufliegt), der sich entlang der Längsachse erststreckt, und
- zumindest einem ersten Bügelelement zum Festlegen des ersten Rohrabschnitts an dem mindestens einen Steg, wobei das Bügelelement mit einer dem ersten Rohrabschnitt zugewandten Unterseite an dem ersten Rohrabschnitt anliegt, und wobei das mindestens eine erste Bügelelement zumindest einen ersten Befestigungsbereich aufweist, der eine Erhebung an einer der Unterseite abgewandten Oberseite des mindestens einen ersten Bügelelementes bildet, und der an der Unterseite des mindestens einen ersten Bügelelementes eine Vertiefung bildet.

Erfindungsgemäß ist (a) der mindestens eine erste Befestigungsbereich des mindestens einen ersten Bügelelements über eine Schweißverbindung mit einem weiteren Bügelelement oder mit einem weiteren Steg verschweißt. Alternativ oder zusätzlich weist (b) das mindestens eine erste Bügelelement einen ersten Endabschnitt und einen gegenüberliegenden zweiten Endabschnitt auf, wobei die beiden Endabschnitte über einen gekrümmten mittleren Abschnitt des mindestens einen ersten Bügelelementes miteinander verbunden sind, wobei der erste Endabschnitt über eine Schweißverbindung mit dem mindestens einen Steg verbunden ist.

Hiermit wird eine mechanisch stabilere Verbindung der Elemente des Rohrbündels gegenüber der in US 3 083 447 A offenbarten Lösung geschaffen.

Die Vertiefung dient zur Wärmeisolierung beim Herstellen der Schweißverbindung zwischen dem mindestens einen ersten Befestigungsbereich und einem weiteren Bügelelement oder einem Steg.

Vorzugsweise schließt das mindestens eine erste Bügelelement zusammen mit dem ersten Rohrabschnitt die Vertiefung ein.

Gemäß einer Ausführungsform der Erfindung ist vorgesehen, dass der Wärmeübertrager einen Mantel aufweist, der einen Mantelraum definiert, in dem das Rohrbündel sowie das Kernrohr angeordnet sind. Der Mantelraum ist zur Aufnahme eines weiteren fluiden Mediums ausgebildet, so dass das im Rohrbündel geführte fluide Medium und das weitere im Mantelraum aufgenommene fluide Medium in einen indirekten Wärmetausch treten können. Derartige Wärmeübertrager mit Rohrbündeln aus gewickelten Rohren werden auch als gewickelte Wärmeübertrager bezeichnet.

Im Rahmen der vorliegenden Erfindung können die Bügelelemente weiterhin aus einem Metall, insbesondere aus einem Metallband, gefertigt werden, wobei die Befestigungsbereiche (z.B. in Form von Beulen) so eingeprägt werden, dass das Bügelelement an der Innenseite eine Vertiefung bzw. einen Hohlraum ausbildet.

Durch die Ausgestaltung der Befestigungsbereiche (Einschluss einer Vertiefung bzw. eines entsprechenden Hohlraums mit dem jeweiligen Rohrabschnitt) ist der Ort der Energieeinbringung wärmeleitungstechnisch weiter entfernt von dem jeweiligen Rohrabschnitt, und es ist somit der betreffende Rohrabschnitt nicht mehr in einem Kontakt mit dem beim Schweißen erzeugten Schmelzbad. Durch die instationäre Wärmeleitung nach dem Schweißprozess ist es nun nicht mehr
möglich, Schmelztemperaturen am Rohr zu erreichen. Durch die größeren Wege der Wärme wird einerseits Wärme vorrübergehend gespeichert und auf der anderen Seite durch einen Temperaturgradienten die Temperatur an der Kontaktstelle zum Rohr reduziert. Ein Aufschmelzen oder gar ein Verbinden des jeweiligen Bügelelementes mit dem betreffenden Rohr kann dadurch ausgeschlossen werden.

Gemäß einer Ausführungsform des erfindungsgemäßen Wärmeübertragers ist vorgesehen, dass die durch den ersten Befestigungsbereich geformte Erhebung konvex gekrümmt ist, und/oder dass die durch den ersten Befestigungsbereich geformte Vertiefung konkav gekrümmt ist.

Weiterhin ist gemäß einer Ausführungsform des erfindungsgemäßen Wärmeübertragers vorgesehen, dass der mindestens eine erste Befestigungsbereich (bzw. die Erhebung/Vertiefung) durch Umformen des mindestens einen ersten Bügelelements (insbesondere Tiefziehen) in das mindestens eine erste Bügelelement eingeprägt ist.

Der mindestens eine erste Befestigungsbereich ist also insbesondere beulenförmig ausgebildet und wölbt sich an der Oberseite des mindestens einen ersten Bügelelements hervor, wohingegen der mindestens eine erste Befestigungsbereich an der Unterseite eine entsprechende Vertiefung bzw. Delle ausbildet.

Gemäß der erfindungsgemäßen vorgenannten Ausgestaltung (a) ist vorgesehen, dass das mindestens eine erste Bügelelement einen ersten Endabschnitt und einen gegenüberliegenden zweiten Endabschnitt aufweist, wobei die beiden Endabschnitte über einen gekrümmten mittleren Abschnitt des mindestens einen ersten Bügelelementes miteinander verbunden sind, wobei der erste Endabschnitt über eine Schweißverbindung mit dem mindestens einen Steg verbunden ist. Vorzugsweise ist vorgesehen, dass der mittlere Abschnitt am ersten Rohrabschnitt anliegt.

Vorzugsweise ist vorgesehen, dass der zweite Endabschnitt über eine Schweißverbindung mit dem mindestens einen Steg verbunden ist.

Weiterhin ist gemäß einer Ausführungsform des erfindungsgemäßen Wärmeübertragers vorgesehen, dass der mittlere Abschnitt in einer Umfangsrichtung des ersten Rohrabschnitts gekrümmt ist, so dass die Innenseite des mindestens einen ersten Bügelelements im Bereich des mittleren Abschnitts flächig, insbesondere formschlüssig, an einer dem Steg abgewandten Oberseite des ersten Rohrabschnitts anliegt. Mit anderen Worten bildet der mittlere Abschnitt des mindestens einen ersten Bügelelements eine z.B. halbzylindrische Schale zur Anlage an der Oberseite des ersten Rohrabschnitts.

Hierbei stehen die beiden Endabschnitte des mindestens einen ersten Bügelelements gemäß einer Ausführungsform vom mittleren Abschnitt in Richtung auf den mindestens einen Steg ab (insbesondere jeweils tangential zur Oberfläche des Rohrabschnitts), so dass die beiden Endabschnitte parallel zueinander (auf einander abgewandten Seiten des Rohrabschnitts) verlaufen. Das mindestens eine erste Bügelelement umschließt also den ersten Rohrabschnitt zusammen mit dem mindestens einen Steg, auf dem der erste Rohrabschnitt aufliegt.

Weiterhin ist gemäß einer Ausführungsform des erfindungsgemäßen Wärmeübertragers vorgesehen, dass der mindestens eine erste Befestigungsbereich des mindestens einen ersten Bügelelements an dem mittleren Abschnitt des mindestens einen ersten Bügelelements ausgebildet ist und mit einem ersten Endabschnitt eines zweiten Bügelelements über eine Schweißverbindung verbunden ist.

Weiterhin ist gemäß einer Ausführungsform des erfindungsgemäßen Wärmeübertragers vorgesehen, dass das mindestens eine erste Bügelelement einen zweiten Befestigungsbereich aufweist, der eine Erhebung an der Oberseite des mindestens einen ersten Bügelelementes bildet, und der an der Unterseite des mindestens einen ersten Bügelelementes eine Vertiefung bildet, so dass das erste Bügelelement zusammen mit dem ersten Rohrabschnitt diese Vertiefung einschließt. Weiterhin ist der zweite Befestigungsbereich insbesondere am mittleren Abschnitt des mindestens einen ersten Bügelelements ausgebildet und liegt dem ersten Befestigungsbereich insbesondere in einer Umfangsrichtung des Rohrabschnitts gegenüber. Weiterhin ist der zweite Befestigungsbereich insbesondere mit einem ersten Endabschnitt eines dritten Bügelelements über eine Schweißverbindung verbunden.

Weiterhin ist gemäß einer Ausführungsform des erfindungsgemäßen Wärmeübertragers vorgesehen, dass der mittlere Abschnitt des mindestens einen ersten Bügelelements in einer axialen Richtung des ersten Rohrabschnitts breiter ist als die beiden Endabschnitte des mindestens einen ersten Bügelelements, und/oder dass der mittlere Abschnitt des mindestens einen ersten Bügelelements in der axialen Richtung eine größere Länge aufweist als in einer Umfangsrichtung des ersten Rohrabschnitts, und/oder dass der mittlere Abschnitt des mindestens einen ersten Bügelelementes in der axialen Richtung breiter ist als der mindestens eine Steg.

Dies erleichtert insbesondere das Festlegen der Stege der nächstäußeren Rohrlage. Diese Stege können auf die Bügelelemente aufgelegt werden und können dann über Schweißverbindungen mit dritten und vierten Befestigungsbereichen der ersten Bügelelemente verbunden werden (siehe unten).

Weiterhin ist gemäß einer Ausführungsform des erfindungsgemäßen Wärmeübertragers vorgesehen, dass am mittleren Abschnitt des mindestens einen ersten Bügelelements ein dritter Befestigungsbereich vorgesehen ist, der eine Erhebung an der Oberseite des mindestens einen ersten Bügelelementes bildet, und der an der Unterseite des mindestens einen ersten Bügelelementes eine Vertiefung bildet, so dass das erste Bügelelement zusammen mit dem ersten Rohrabschnitt diese Vertiefung einschließt, wobei der dritte Befestigungsbereich mit einem weiteren Steg des Rohrbündels des Wärmeübertragers über eine Schweißverbindung verbunden ist.

Weiterhin ist gemäß einer Ausführungsform des erfindungsgemäßen Wärmeübertragers vorgesehen, dass am mittleren Abschnitt des mindestens einen ersten Bügelelements ein vierter Befestigungsbereich vorgesehen ist, der eine Erhebung an der Oberseite des mindestens einen ersten Bügelelementes bildet, und der an der Unterseite des mindestens einen ersten Bügelelementes eine Vertiefung bildet, so dass das erste Bügelelement zusammen mit dem ersten Rohrabschnitt diese Vertiefung einschließt, wobei der vierte Befestigungsbereich dem dritten Befestigungsbereich in einer axialen Richtung des ersten Rohrabschnitts gegenüberliegt, und wobei der vierte Befestigungsbereich mit dem weiteren Steg des Rohrbündels des Wärmeübertragers über eine Schweißverbindung verbunden ist.

Der besagte weitere Steg verläuft insbesondere parallel zum dem mindestens einen Steg und liegt an dem mittleren Abschnitt des mindestens einen ersten Bügelelements (sowie ggf. an den weiteren Bügelelementen) an. Der erste Rohrabschnitt sowie dazu benachbarte Rohrabschnitte derselben Rohrlage sind entsprechend zwischen dem mindestens einen Steg und dem weiteren Steg angeordnet.

Weiterhin ist gemäß einer Ausführungsform des erfindungsgemäßen Wärmeübertragers vorgesehen, dass der erste und der zweite Befestigungsbereich in einer axialen Richtung zwischen dem dritten und dem vierten Befestigungsbereich auf dem mittleren Abschnitt des mindestens einen ersten Bügelelements angeordnet sind.

Weiterhin ist gemäß einer Ausführungsform des erfindungsgemäßen Wärmeübertragers vorgesehen, dass der mittlere Abschnitt des mindestens einen ersten Bügelelements eine erste und eine zweite Durchgangsöffnung aufweist, so dass der an dem ersten Rohrabschnitt anliegende mittlere Abschnitt einen ersten und einen zweiten Oberflächenbereich des ersten Rohrabschnitts freilässt, wobei der weitere Steg mit einem ersten Fuß auf dem ersten Oberflächenbereich und mit einem zweiten Fuß auf dem zweiten Oberflächenbereich des Rohrabschnitts aufliegt. Die Durchgangsöffnungen ermöglichen also einen Kontakt des weiteren Stegs mit den darunterliegenden Rohren bzw. Rohrabschnitten, wobei der weitere Steg mit seinen Füßen in die zugeordneten Durchgangsöffnungen eingreift und sich entsprechend an den Rohrabschnitten abstützen kann.

Weiterhin ist gemäß einer Ausführungsform des erfindungsgemäßen Wärmeübertragers vorgesehen, dass die beiden Durchgangsöffnungen des mittleren Abschnitts des mindestens einen ersten Bügelelements in der axialen Richtung des ersten Rohrabschnitts einander gegenüberliegen, wobei die beiden Durchgangsöffnungen in der axialen Richtung zwischen dem dritten und dem vierten Befestigungsbereich des mittleren Abschnitts des mindestens einen ersten Bügelelements angeordnet sind, und wobei der erste und der zweite Befestigungsbereich in der axialen Richtung zwischen den beiden Durchgangsöffnungen auf dem mittleren Abschnitt des mindestens einen ersten Bügelelements angeordnet sind.

Weiterhin ist gemäß einer Ausführungsform des erfindungsgemäßen Wärmeübertragers ein zweites Bügelelement vorgesehen, das zum Festlegen eines zweiten Rohrabschnitts eines Rohres des Rohrbündels dient, der benachbart zum ersten Rohrabschnitt verläuft und an dem mindestens einen Steg anliegt. Hierbei ist gemäß einer Ausführungsform der Erfindung vorgesehen, dass das zweite Bügelelement mit einer dem zweiten Rohrabschnitt zugewandten Unterseite an dem zweiten Rohrabschnitt anliegt. Weiterhin ist gemäß einer Ausführungsform vorgesehen, dass das zweite Bügelelement einen ersten Endabschnitt und einen gegenüberliegenden zweiten Endabschnitt aufweist, wobei die beiden Endabschnitte des zweiten Bügelelements insbesondere über einen mittleren Abschnitt des zweiten Bügelelementes miteinander verbunden sind, und wobei insbesondere der mittlere Abschnitt des zweiten Bügelelements am zweiten Rohrabschnitt anliegt. Weiterhin ist gemäß einer Ausführungsform vorgesehen, dass der erste Endabschnitt des zweiten Bügelelements mit dem ersten Befestigungsbereich des mindestens einen ersten Bügelelements über eine Schweißverbindung verbunden ist, und/oder dass der zweite Endabschnitt des zweiten Bügelelements mit dem Steg über eine Schweißverbindung verbunden ist.

Weiterhin ist gemäß einer Ausführungsform des erfindungsgemäßen Wärmeübertragers vorgesehen, dass der mittlere Abschnitt des zweiten Bügelelements in einer Umfangsrichtung des zweiten Rohrabschnitts gekrümmt ist, so dass die Innenseite des zweiten Bügelelements im Bereich des mittleren Abschnitts des zweiten Bügelelements flächig, insbesondere formschlüssig, an einer dem Steg abgewandten Oberseite des zweiten Rohrabschnitts anliegt. Mit anderen Worten bildet der mittlere Abschnitt des zweiten Bügelelements eine Schale zur Anlage an der Oberseite des zweiten Rohrabschnitts.

Hierbei steht der zweite Endabschnitt des zweiten Bügelelements gemäß einer Ausführungsform vom mittleren Abschnitt des zweiten Bügelelements insbesondere tangential zur Oberfläche des zweiten Rohrabschnitts ab, wohingegen der erste Endabschnitt des zweiten Bügelelements insbesondere in einer von dem zweiten Rohrabschnitt weg weisenden Richtung von dem mittleren Abschnitt des zweiten Bügelelements absteht und sich dabei in Richtung auf den ersten Befestigungsbereich des mindestens einen ersten Bügelelementes erstreckt, mit dem der erste Endabschnitt des zweiten Bügelelements über eine Schweißverbindung verbunden ist.

Das zweite Bügelelement umschließt somit zusammen mit dem Steg und dem ersten Endabschnitt des mindestens einen ersten Bügelelements den zweiten Rohrabschnitt

Weiterhin ist gemäß einer Ausführungsform des erfindungsgemäßen Wärmeübertragers vorgesehen, dass das zweite Bügelelement in seinem mittleren Abschnitt einen Befestigungsbereich aufweist, der eine Erhebung an einer der Unterseite abgewandten Oberseite des zweiten Bügelelementes bildet, und der an der Unterseite des zweiten Bügelelementes eine Vertiefung bildet, so dass das zweite Bügelelement zusammen mit dem zweiten Rohrabschnitt diese Vertiefung einschließt. Hierbei ist insbesondere vorgesehen, dass der Befestigungsbereich des zweiten Bügelelements über eine Schweißverbindung mit einem weiteren dritten Bügelelement verbunden ist (siehe unten).

Weiterhin ist gemäß einer Ausführungsform des erfindungsgemäßen Wärmeübertragers ein drittes Bügelelement vorgesehen, das zum Festlegen eines dritten Rohrabschnitts eines Rohres des Rohrbündels vorgesehen ist, der benachbart zum zweiten Rohrabschnitt verläuft (der zweite Rohrabschnitt erstreckt sich zwischen dem ersten und dem dritten Rohrabschnitt) und an dem mindestens einen Steg anliegt. Das dritte Bügelelement liegt dabei gemäß eine Ausführungsform mit einer dem dritten Rohrabschnitt zugewandten Unterseite des dritten Bügelelements an dem dritten Rohrabschnitt an. Weiterhin ist hierbei gemäß einer Ausführungsform vorgesehen, dass das dritte Bügelelement einen ersten Endabschnitt und einen gegenüberliegenden zweiten Endabschnitt aufweist, wobei die beiden Endabschnitte des dritten Bügelelements über einen mittleren Abschnitt des dritten Bügelelementes miteinander verbunden sind, wobei insbesondere der mittlere Abschnitt des dritten Bügelelements am dritten Rohrabschnitt anliegt. Weiterhin ist gemäß einer Ausführungsform vorgesehen, dass der erste Endabschnitt des dritten Bügelelements mit dem Befestigungsbereich des zweiten Bügelelements über eine Schweißverbindung verbunden ist, und/oder dass der zweite Endabschnitt des dritten Bügelelements mit einem zweiten Befestigungsbereich eines weiteren ersten Bügelelements über eine Schweißverbindung verbunden ist.

Weiterhin ist gemäß einer Ausführungsform des erfindungsgemäßen Wärmeübertragers vorgesehen, dass der mittlere Abschnitt des dritten Bügelelements in einer Umfangsrichtung des dritten Rohrabschnitts gekrümmt ist, so dass die Innenseite des dritten Bügelelements im Bereich des mittleren Abschnitts des dritten Bügelelements flächig, insbesondere formschlüssig, an einer dem Steg abgewandten Oberseite des dritten Rohrabschnitts anliegt. Mit anderen Worten bildet der mittlere Abschnitt des dritten Bügelelements wiederum eine Schale zur Anlage an der Oberseite des dritten Rohrabschnitts.

Hierbei steht der erste Endabschnitt des dritten Bügelelements gemäß einer Ausführungsform in einer von dem dritten Rohrabschnitt weg weisenden Richtung von dem mittleren Abschnitt des dritten Bügelelements ab und erstreckt sich dabei in Richtung auf den Befestigungsbereich des zweiten Bügelelementes, mit dem der erste Endabschnitt des dritten Bügelelements über eine Schweißverbindung verbunden ist.

Weiterhin ist gemäß einer Ausführungsform des erfindungsgemäßen Wärmeübertragers vorgesehen, dass der zweite Endabschnitt des dritten Bügelelements in einer von dem dritten Rohrabschnitt weg weisenden Richtung von dem mittleren Abschnitt des dritten Bügelelements absteht und sich dabei insbesondere in Richtung auf den zweiten Befestigungsbereich des weiteren zweiten Bügelelementes erstreckt, mit dem der zweite Endabschnitt des dritten Bügelelements insbesondere über eine Schweißverbindung verbunden ist.

Vorstehend wurde die Erfindung im Zusammenhang mit einem gewickelten Wärmeübertrager beschrieben.

Nachfolgend wird ein Befestigungssystem zum Festlegen zumindest eines ersten Rohrabschnitts an einem Steg, insbesondere eines Rohrabschnitts eines Rohrbündels eines gewickelten Wärmeübertragers an einem Steg des Rohrbündels, beschrieben, welches nicht Teil der beanspruchten Erfindung ist.

Das Befestigungssystem weist dabei zumindest auf: ein erstes Bügelelement, das dazu ausgebildet ist, mit einer dem ersten Rohrabschnitt zugewandten Unterseite an dem ersten Rohrabschnitt angelegt zu werden, wobei das erste Bügelelement einen ersten Befestigungsbereich aufweist, der eine Erhebung an einer der Unterseite abgewandten Oberseite des mindestens einen ersten Bügelelementes bildet, und der an der Unterseite des mindestens einen ersten Bügelelementes eine Vertiefung bildet, so dass das erste Bügelelement beim Anliegen an der Oberseite des ersten Rohrabschnitts zusammen mit dem ersten Rohrabschnitt diese Vertiefung als Hohlraum einschließt.

Weiterhin ist gemäß einer Ausführungsform des Befestigungssystems vorgesehen, dass der erste Befestigungsbereich dazu ausgebildet ist, mit einem weiteren Bügelelement oder einem weiteren Steg über eine Schweißverbindung verbunden zu werden.

Aufgrund des besagten Hohlraumes bzw. der Vertiefung wird der Rohrabschnitt durch eine übermäßige Wärmeeinwirkung bei der Herstellung der Schweißverbindung geschützt (siehe auch oben).

Weiterhin ist gemäß einer Ausführungsform des Befestigungssystems vorgesehen, dass die Erhebung konvex gekrümmt ist, und/oder dass die Vertiefung konkav gekrümmt ist (siehe oben).

Weiterhin ist gemäß einer Ausführungsform des Befestigungssystems vorgesehen, dass das erste Bügelelement einen ersten Endabschnitt und einen gegenüberliegenden zweiten Endabschnitt aufweist, wobei die beiden Endabschnitte über einen gekrümmten mittleren Abschnitt des ersten Bügelelementes miteinander verbunden sind, wobei die Innenseite des ersten Bügelelements im Bereich des mittleren Abschnitts zum Anliegen an dem ersten Rohrabschnitt ausgebildet ist.

Weiterhin ist gemäß einer Ausführungsform des Befestigungssystems vorgesehen, dass der mittlere Abschnitt des ersten Bügelelements gekrümmt ist, so dass die Innenseite des ersten Bügelelements im Bereich des mittleren Abschnitts flächig, insbesondere formschlüssig, an einer dem Steg abgewandten Oberseite des ersten Rohrabschnitts anliegen kann, wobei insbesondere die beiden Endabschnitte parallel zu einander verlaufen.

Weiterhin ist gemäß einer Ausführungsform des Befestigungssystems vorgesehen, dass der erste Endabschnitt des ersten Bügelelements so vom mittleren Abschnitt des ersten Bügelelements absteht, dass er an dem Steg angeordnet ist, insbesondere an diesem anliegt, wenn das erste Bügelelement mit seiner Unterseite bzw. seinem mittleren Abschnitt an dem ersten Rohrabschnitt anliegt und der erste Rohrabschnitt an dem Steg anliegt. Hierdurch ist der erste Endabschnitt des zweiten Bügelelements über eine (insbesondere punktförmige) Schweißverbindung mit dem Steg verbindbar.

Weiterhin ist gemäß einer Ausführungsform des Befestigungssystems vorgesehen, dass der zweite Endabschnitt des ersten Bügelelements so vom mittleren Abschnitt des ersten Bügelelements absteht, dass er an dem Steg angeordnet ist, insbesondere an diesem anliegt, wenn das erste Bügelelement mit seiner Unterseite bzw. seinem mittleren Abschnitt an dem ersten Rohrabschnitt anliegt und wenn der erste Rohrabschnitt an dem Steg anliegt. Hierdurch ist auch der zweite Endabschnitt des zweiten Bügelelements über eine (insbesondere punktförmige) Schweißverbindung mit dem Steg verbindbar.

Weiterhin ist gemäß einer Ausführungsform des Befestigungssystems vorgesehen, dass der erste Befestigungsbereich des ersten Bügelelements an dem mittleren Abschnitt des ersten Bügelelements ausgebildet ist.

Weiterhin ist gemäß einer Ausführungsform des Befestigungssystems vorgesehen, dass der erste Befestigungsbereich dazu ausgebildet ist, mit einem ersten Endabschnitt eines zweiten Bügelelements über eine Schweißverbindung verbunden zu werden.

Weiterhin ist gemäß einer Ausführungsform des Befestigungssystems vorgesehen, dass das erste Bügelelement einen zweiten Befestigungsbereich aufweist, der eine Erhebung an der Oberseite des ersten Bügelelementes bildet, und der an der Unterseite des ersten Bügelelementes eine Vertiefung bildet, so dass das erste Bügelelement beim Anliegen an der Oberseite des ersten Rohrabschnitts diese Vertiefung zusammen mit dem ersten Rohrabschnitt einschließt.

Weiterhin ist gemäß einer Ausführungsform des Befestigungssystems vorgesehen, dass der zweite Befestigungsbereich des ersten Bügelelements dazu ausgebildet ist, mit einem zweiten Endabschnitt eines dritten Bügelelements über eine Schweißverbindung verbunden zu werden.

Gemäß einer Ausführungsform des Befestigungssystems ist der zweite Befestigungsbereich ebenfalls am mittleren Abschnitt des ersten Bügelelements ausgebildet und liegt insbesondere dem ersten Befestigungsbereich gegenüber, und zwar insbesondere in einer Umfangsrichtung des ersten Rohrabschnitts, wenn das erste Bügelelement mit seiner Unterseite bzw. seinem mittleren Abschnitt an dem ersten Rohrabschnitt anliegt.

Weiterhin ist gemäß einer Ausführungsform des Befestigungssystems vorgesehen, dass der mittlere Abschnitt des ersten Bügelelements in einer ersten Richtung breiter ist als die beiden damit verbundenen Endabschnitte des ersten Bügelelements. Gemäß einer weiteren Ausführungsform des Befestigungssystems ist vorgesehen, dass der mittlere Abschnitt des ersten Bügelelements in der ersten Richtung eine größere Länge aufweist als in einer dazu senkrechten zweiten Richtung, wobei wenn das erste Bügelelement mit seiner Innenseite bzw. seinem mittleren Abschnitt an dem ersten Rohrabschnitt anliegt, die erste Richtung der axialen Richtung des ersten Rohrabschnitts und die zweite Richtung der Umfangsrichtung des ersten Rohrabschnitts entspricht.

Weiterhin ist gemäß einer Ausführungsform des Befestigungssystems vorgesehen, dass am mittleren Abschnitt des ersten Bügelelements ein dritter Befestigungsbereich vorgesehen ist, der eine Erhebung an der Oberseite des ersten Bügelelementes bildet, und der an der Unterseite des ersten Bügelelementes eine Vertiefung bildet, so dass das erste Bügelelement beim Anliegen an der Oberseite des ersten Rohrabschnitts diese Vertiefung zusammen mit dem ersten Rohrabschnitt einschließt.

Weiterhin ist gemäß einer Ausführungsform des Befestigungssystems vorgesehen, dass der dritte Befestigungsbereich dazu ausgebildet ist mit einem weiteren Steg (insbesondere eines weiteren Steges des Rohrbündels des Wärmeübertragers) über eine Schweißverbindung verbunden zu werden, wenn der weitere Steg parallel zu dem einen Steg auf dem ersten Bügelelement angeordnet ist.

Weiterhin ist gemäß einer Ausführungsform des Befestigungssystems vorgesehen, dass am mittleren Abschnitt des ersten Bügelelements ein vierter Befestigungsbereich vorgesehen ist, der eine Erhebung an der Oberseite des ersten Bügelelementes bildet, und der an der Unterseite des ersten Bügelelementes eine Vertiefung bildet, so dass das erste Bügelelement beim Anliegen an der Oberseite des ersten Rohrabschnitts diese Vertiefung zusammen mit dem ersten Rohrabschnitt einschließt.

Weiterhin ist gemäß einer Ausführungsform des Befestigungssystems vorgesehen, dass der vierte Befestigungsbereich dazu ausgebildet ist, mit dem weiteren Steg des Rohrbündels des Wärmeübertragers über eine Schweißverbindung verbunden zu werden, wenn der weitere Steg parallel zu dem einen Steg auf dem ersten Bügelelement angeordnet ist.

Weiterhin ist gemäß einer Ausführungsform des Befestigungssystems vorgesehen, dass der erste und der zweite Befestigungsbereich des ersten Bügelelements in der ersten Richtung zwischen dem dritten und dem vierten Befestigungsbereich auf dem mittleren Abschnitt des ersten Bügelelements angeordnet sind.

Weiterhin ist gemäß einer Ausführungsform des Befestigungssystems vorgesehen, dass der mittlere Abschnitt des ersten Bügelelements eine erste und eine zweite Durchgangsöffnung aufweist, so dass bei einem an dem ersten Rohrabschnitt anliegenden mittleren Abschnitt des ersten Bügelelements ein erster und ein zweiter Oberflächenbereich des ersten Rohrabschnitts frei gelassen werden und insbesondere der weitere Steg mit einem ersten Fuß auf dem ersten Oberflächenbereich und mit einem zweiten Fuß auf dem zweiten Oberflächenbereich des Rohrabschnitts positionierbar ist.

Weiterhin ist gemäß einer Ausführungsform des Befestigungssystems vorgesehen, dass sich die beiden Durchgangsöffnungen in der ersten Richtung einander gegenüberliegen, wobei die beiden Durchgangsöffnungen in der ersten Richtung zwischen dem dritten und dem vierten Befestigungsbereich angeordnet sind, und wobei der erste und der zweite Befestigungsbereich in der ersten Richtung zwischen den beiden Durchgangsöffnungen auf dem mittleren Abschnitt des ersten Bügelelements angeordnet sind.

Weiterhin ist gemäß einer Ausführungsform des Befestigungssystems vorgesehen, dass das Befestigungssystem ein zweites Bügelelement aufweist, das zum Festlegen eines zweiten Rohrabschnitts eines Rohres des Rohrbündels, der benachbart zum ersten Rohrabschnitt verläuft und an dem mindestens einen Steg anliegt, dazu ausgebildet ist, mit einer dem zweiten Rohrabschnitt zugewandten Unterseite an dem zweiten Rohrabschnitt anzuliegen.

Weiterhin ist gemäß einer Ausführungsform des Befestigungssystems vorgesehen, dass das zweite Bügelelement einen ersten Endabschnitt und einen gegenüberliegenden zweiten Endabschnitt aufweist, wobei die beiden Endabschnitte des zweiten Bügelelements über einen gekrümmten mittleren Abschnitt des zweiten Bügelelementes miteinander verbunden sind, wobei insbesondere die Innenseite des zweiten Bügelelements im Bereich des mittleren Abschnitts zum Anliegen an dem zweiten Rohrabschnitt ausgebildet ist.

Weiterhin ist gemäß einer Ausführungsform des Befestigungssystems vorgesehen, dass das zweite Bügelelement so ausgebildet ist, dass der erste Endabschnitt des zweiten Bügelelements benachbart zu dem ersten Befestigungsbereich des ersten Bügelelements zu liegen kommt, wenn das erste Bügelelement mit seiner Unterseite bzw. seinem mittleren Abschnitt am ersten Rohrabschnitt anliegt und wenn das zweite Bügelelement mit seiner Unterseite bzw. seinem mittleren Abschnitt an dem zweiten Rohrabschnitt anliegt. Hierdurch ist der erste Befestigungsbereich des ersten Bügelelements insbesondere über eine Schweißverbindung mit dem ersten Endabschnitt des zweiten Bügelelements verbindbar.

Weiterhin ist gemäß einer Ausführungsform des Befestigungssystems vorgesehen, dass der zweite Endabschnitt des zweiten Bügelelements so vom mittleren Abschnitt des zweiten Bügelelements absteht, dass er am Steg angeordnet ist, insbesondere an diesem anliegt, wenn das zweite Bügelelement mit seiner Unterseite bzw. seinem mittleren Abschnitt an dem zweiten Rohrabschnitt anliegt, und wenn der zweite Rohrabschnitt an dem Steg anliegt. Hierdurch ist der zweite Endabschnitt des zweiten Bügelelements insbesondere über eine Schweißverbindung mit dem Steg verbindbar.

Der erste Endabschnitt des zweiten Bügelelements steht hingegen gemäß einer Ausführungsform des Befestigungssystems in einer von dem zweiten Rohrabschnitt weg weisenden Richtung von dem mittleren Abschnitt des zweiten Bügelelements ab und erstreckt sich dabei in Richtung auf den ersten Befestigungsbereich des ersten Bügelelementes, wenn das erste Bügelelement mit seiner Unterseite bzw. seinem mittleren Abschnitt am ersten Rohrabschnitt anliegt, und wenn das zweite Bügelelement mit seiner Unterseite bzw. seinem mittleren Abschnitt an dem zweiten Rohrabschnitt anliegt.

Weiterhin ist gemäß einer Ausführungsform des Befestigungssystems vorgesehen, dass das zweite Bügelelement in seinem mittleren Abschnitt einen Befestigungsbereich aufweist, der eine Erhebung an einer der Unterseite abgewandten Oberseite des zweiten Bügelelementes bildet, und der an der Unterseite des zweiten Bügelelementes eine Vertiefung bildet, so dass das zweite Bügelelement beim Anliegen an der Oberseite des zweiten Rohrabschnitts diese Vertiefung zusammen mit dem ersten Rohrabschnitt einschließt.

Weiterhin ist gemäß einer Ausführungsform des Befestigungssystems vorgesehen, dass der Befestigungsbereich des zweiten Bügelelements ist dazu ausgebildet über eine Schweißverbindung mit einem Endabschnitt eines dritten Bügelelements verbunden zu werden (siehe unten).

Weiterhin ist gemäß einer Ausführungsform des Befestigungssystems vorgesehen, dass das Befestigungssystem ein drittes Bügelelement aufweist, das zum Festlegen eines dritten Rohrabschnitts eines Rohres des Rohrbündels, der benachbart zum zweiten Rohrabschnitt verläuft und an dem Steg anliegt, dazu ausgebildet ist, mit einer dem dritten Rohrabschnitt zugewandten Unterseite an dem dritten Rohrabschnitt anzuliegen. Der zweite Rohrabschnitt ist somit zwischen dem ersten und dem dritten Rohrabschnitt angeordnet.

Weiterhin ist gemäß einer Ausführungsform des Befestigungssystems vorgesehen, dass dritte Bügelelement einen ersten Endabschnitt und einen gegenüberliegenden zweiten Endabschnitt aufweist, wobei die beiden Endabschnitte des dritten Bügelelements über einen gekrümmten mittleren Abschnitt des dritten Bügelelementes miteinander verbunden sind, wobei insbesondere die Unterseite im Bereich des mittleren Abschnitts des dritten Bügelelements dazu ausgebildet ist, an dem dritten Rohrabschnitt anzuliegen.

Weiterhin ist gemäß einer Ausführungsform des Befestigungssystems vorgesehen, dass das dritte Bügelelement so ausgebildet ist, dass der erste Endabschnitt des dritten Bügelelements benachbart zum Befestigungsbereich des zweiten Bügelelements zu liegen kommt, wenn das zweite Bügelelement mit seiner Unterseite bzw. seinem mittleren Abschnitt am zweiten Rohrabschnitt anliegt und wenn das dritte Bügelelement mit seiner Unterseite bzw. seinem mittleren Abschnitt an dem dritten Rohrabschnitt anliegt. Hierdurch ist der Befestigungsbereich des zweiten Bügelelements über eine Schweißverbindung mit dem ersten Endabschnitt des dritten Bügelelements verbindbar.

Weiterhin ist gemäß einer Ausführungsform des Befestigungssystems vorgesehen, dass das dritte Bügelelement so ausgebildet ist, dass der zweite Endabschnitt des dritten Bügelelements benachbart zu einem zweiten Befestigungsbereich eines weiteren ersten Bügelelementes zu liegen kommt, wenn das weitere erste Bügelelement mit seiner Unterseite bzw. seinem mittleren Abschnitt an einem weiteren ersten Rohrabschnitt anliegt, der benachbart zu dem dritten Rohrabschnitt verläuft und wenn das dritte Bügelelement mit seiner Unterseite bzw. seinem mittleren Abschnitt an dem dritten Rohrabschnitt anliegt. Hierdurch ist der zweite Befestigungsbereich des weiteren ersten Bügelelements über eine Schweißverbindung mit dem zweiten Endabschnitt des dritten Bügelelements verbindbar.

Weiterhin ist gemäß einer Ausführungsform des Befestigungssystems vorgesehen, dass der erste Endabschnitt des dritten Bügelelements in einer von dem dritten Rohrabschnitt weg weisenden Richtung von dem mittleren Abschnitt des dritten Bügelelements absteht und sich dabei in Richtung auf den Befestigungsbereich des zweiten Bügelelementes erstreckt, wenn das zweite Bügelelement mit seiner Unterseite bzw. seinem mittleren Abschnitt am zweiten Rohrabschnitt anliegt, und wenn das dritte Bügelelement mit seiner Unterseite bzw. seinem mittleren Abschnitt an dem dritten Rohrabschnitt anliegt.

Weiterhin ist gemäß einer Ausführungsform des Befestigungssystems vorgesehen, dass der zweite Endabschnitt des dritten Bügelelements in einer von dem dritten Rohrabschnitt weg weisenden Richtung von dem mittleren Abschnitt des dritten Bügelelements absteht und sich dabei in Richtung auf den zweiten Befestigungsbereich des weiteren ersten Bügelelements erstreckt, wenn das dritte Bügelelement mit seiner Unterseite bzw. seinem mittleren Abschnitt an dem dritten Rohrabschnitt anliegt und wenn das weitere erste Bügelelement mit seiner Unterseite bzw. seinem mittleren Abschnitt an dem weiteren ersten Rohrabschnitt anliegt, der benachbart zu dem dritten Rohrabschnitt verläuft.

Dass dritte Bügelelement weist in seinem mittleren Abschnitt insbesondere keine erhabenen Befestigungsbereiche auf.

Weiterhin ist gemäß einer Ausführungsform des Befestigungssystems vorgesehen, dass das Befestigungssystem eine Mehrzahl an ersten, zweiten und dritten Bügelelementen aufweist, die dazu ausgebildet sind, eine entsprechende Mehrzahl an benachbarten Rohrabschnitten, die an einem Steg eines Rohrbündels des Wärmeübertragers anliegen, an dem Steg festzulegen, wobei zwischen je zwei benachbarten ersten Bügelelementen ein zweites und ein drittes Bügelelement angeordnet sind, wobei die Bügelelemente insbesondere in der oben beschriebenen Weise miteinander und mit dem Steg verbunden sind.

Ein weiterer Aspekt der vorliegenden Erfindung betrifft ein Verfahren zum Festlegen zumindest eines ersten Rohrabschnitts eines Rohrbündels eines Wärmeübertragers an einem Steg des Rohrbündels unter Verwendung eines vorstehend beschriebenen Befestigungssystems, wobei ein erster Rohrabschnitt an den Steg angelegt wird und das erste Bügelelement mit seiner Unterseite (insbesondere im Bereich des mittleren Abschnitts des ersten Bügelelements) an den ersten Rohrabschnitt angelegt wird, wobei die beiden Endabschnitte des ersten Bügelelements mit dem Steg über jeweils eine Schweißverbindung verbunden werden.

Weiterhin ist gemäß einer Ausführungsform des erfindungsgemäßen Verfahrens vorgesehen, dass ein zweiter Rohrabschnitt benachbart zum ersten Rohrabschnitt an den Steg angelegt wird, und dass insbesondere ein dritter Rohrabschnitt benachbart zum zweiten Rohrabschnitt an den Steg angelegt wird.

Weiterhin ist gemäß einer Ausführungsform des erfindungsgemäßen Verfahrens vorgesehen, dass das zweite Bügelelement mit seiner Unterseite bzw. seinem mittleren Abschnitt an den zweiten Rohrabschnitt angelegt wird, der benachbart zum ersten Rohrabschnitt verläuft, so dass der erste Endabschnitt des zweiten Bügelelements an dem ersten Befestigungsbereich des ersten Bügelelements angeordnet wird, und so dass der zweite Endabschnitt des zweiten Bügelelements an dem Steg angeordnet wird.

Weiterhin ist gemäß einer Ausführungsform des erfindungsgemäßen Verfahrens vorgesehen, dass das dritte Bügelelement mit seiner Unterseite bzw. seinem mittleren Abschnitt an einen dritten Rohrabschnitt angelegt wird, der benachbart zum zweiten Rohrabschnitt verläuft, so dass der erste Endabschnitt des dritten Bügelelements an dem Befestigungsbereich des zweiten Bügelelements angeordnet wird, und so dass insbesondere der zweite Endabschnitt des dritten Bügelelements an einem zweiten Befestigungsbereich eines weiteren ersten Bügelelements angeordnet wird.

Weiterhin ist gemäß einer Ausführungsform des erfindungsgemäßen Verfahrens vorgesehen, dass der erste Befestigungsbereich des ersten Bügelelements über eine Schweißverbindung mit dem ersten Endabschnitt des zweiten Bügelelements verbunden wird.

Weiterhin ist gemäß einer Ausführungsform des erfindungsgemäßen Verfahrens vorgesehen, dass der Befestigungsbereich des zweiten Befestigungsbügels über eine Schweißverbindung mit dem ersten Endabschnitt des dritten Befestigungsbügels verbunden wird.

Weiterhin ist gemäß einer Ausführungsform des erfindungsgemäßen Verfahrens vorgesehen, dass der zweite Endabschnitt des zweiten Befestigungsbügels über eine Schweißverbindung mit dem Steg verbunden wird.

Weiterhin ist gemäß einer Ausführungsform des erfindungsgemäßen Verfahrens vorgesehen, dass der zweite Endabschnitt des dritten Befestigungsbügels mit dem zweiten Befestigungsbereich des weiteren ersten Befestigungsbügels über eine Schweißverbindung verbunden wird.

Weiterhin ist gemäß einer Ausführungsform des erfindungsgemäßen Verfahrens vorgesehen, dass ein weiterer Steg auf dem ersten, zweiten und dritten Befestigungsbügel angeordnet wird, so dass der weitere Steg mit einem ersten Fuß auf an dem ersten Oberflächenbereich des ersten Rohrabschnitts anliegt, und so dass der weitere Steg mit dem zweiten Fuß an dem zweiten Oberflächenbereich des ersten Rohrabschnitts anliegt.

Weiterhin ist gemäß einer Ausführungsform des erfindungsgemäßen Verfahrens vorgesehen, dass der dritte Befestigungsbereich des ersten Befestigungsbügels mit dem weiteren Steg über eine Schweißverbindung verbunden wird.

Weiterhin ist gemäß einer Ausführungsform des erfindungsgemäßen Verfahrens vorgesehen, dass der vierte Befestigungsbereich des ersten Befestigungsbügels mit dem weiteren Steg über eine Schweißverbindung verbunden wird.

Mit dem erfindungsgemäßen Verfahren kann eine Mehrzahl an nebeneinander an einem Steg anliegenden Rohrabschnitten an dem Steg mittels der ersten, zweiten und dritten Befestigungsbügel festgelegt werden, wobei insbesondere zwischen zwei benachbarten ersten Befestigungsbügeln ein zweiter und ein dritter Befestigungsbügel auf dem jeweiligen (zweiten oder dritten) Rohrabschnitt angeordnet sind.

Für den Fall, dass die Rohrabschnitte in mehreren Rohrlagen in der radialen Richtung des Rohrbündels übereinander angeordnet werden, liegen die Stege (an denen die jeweiligen Rohrabschnitte einer Rohrlage anliegen bzw. aufliegen) jeweils an den Befestigungsbügeln der darunterliegenden Rohrlage an und sind mit diesen verschweißt (über die dritten und vierten Befestigungsbereiche der ersten Befestigungsbügel).

Weitere Einzelheiten und Vorteile der Erfindung sollen durch die nachfolgende Figurenbeschreibung eines Ausführungsbeispiels anhand der Figuren erläutert werden. Es zeigen:
- Fig. 2: eine ausschnitthafte Schnittansicht eines Beispiels für einen erfindungsgemäßen Wärmeübertrager;
- Fig. 3: eine perspektivische Darstellung eines ersten Befestigungsbügels eines Befestigungssystems;
- Fig. 4: eine perspektivische Ansicht einer Mehrzahl an Rohrabschnitten eines Rohrbündels eines gewickelten Wärmeübertragers (z.B. nach Art der Fig. 2), wobei die Rohrabschnitte mittels ersten, zweiten und dritten Befestigungsbügeln an den Stegen des Rohrbündels festgelegt sind;
- Fig. 5: eine teilweise geschnittene Seitenansicht mehrerer in radialer Richtung des Rohrbündels übereinander angeordneter erster Bügelelemente nach Art der Fig. 3; und
- Fig. 6: eine geschnittene Ansicht des Rohrbündels eines erfindungsgemäßen Wärmeübertragers, wobei die Schweißverbindungen zwischen den Befestigungsbügeln gezeigt sind.

Die Figur 2 zeigt im Zusammenhang mit der Figur 3 eine Ausführungsform eines erfindungsgemäßen gewickelten Wärmeübertrager 1.

Der Wärmeübertrager 1 weist ein Rohrbündel 3 auf, das beispielhaft in der Fig. 2 in einer perspektivischen sowie teilweise geschnittenen Ansicht gezeigt ist.

Das Rohrbündel 3 weist dabei mehrere Rohre 30 zur Aufnahme zumindest eines ersten fluiden Mediums M auf, wobei die Rohre 30 gemäß Figur 2 jeweils insbesondere schraubenlinienförmig auf ein Kernrohr 300 des Wärmeübertragers 1 gewickelt sind, das sich entlang einer Längsachse z erstreckt, so dass das Rohrbündel 3 mehrere Rohrlagen 4 aufweist, die in einer radialen Richtung R des Rohrbündels 3 übereinander angeordnet sind. Die jeweilige radiale Richtung R steht dabei senkrecht auf der Längsachse z und weist von dieser weg bzw. nach außen.

Gemäß Figur 2 ist das Rohrbündel 3 von einem insbesondere zylindrisch ausgeformten Mantel 5 umgeben, der einen Mantelraum 6 begrenzt, in dem das Rohrbündel 3 zusammen mit dem Kernrohr 300 angeordnet ist. In den Mantelraum 6 ist zum Beispiel über einen Stutzen 52 ein zweites Medium M` einleitbar sowie über einen weiteren Stutzen 53 aus dem Mantelraum 6 abziehbar, sodass das mindestens eine erste Medium M sowie das zweite Medium M` miteinander indirekt Wärme austauschen können. Es besteht die Möglichkeit, die Rohre 30 in mehrere Rohrgruppen zu unterteilen (in der Figur 2 sind zum Beispiel drei Rohrgruppen gezeigt) die zum Beispiel auch mit unterschiedlichen ersten Medien M beschickt werden können. Zum Einleiten des mindestens einen ersten Mediums M in die Rohre 30 des Rohrbündels 30 weist der Wärmeübertrager 1 zumindest einen Stutzen 50 auf. Über zumindest einen weiteren Stutzen 51 kann das mindestens eine erste Medium M wieder aus dem Rohrbündel 3 abgezogen werden. Des Weiteren kann das Rohrbündel 3 von einem zylindrischen Hemd 7 umgeben sein, das dazu dient, eine Bypassströmung im Mantelraum 6 am Rohrbündel 3 vorbei zu unterdrücken.

Wie in der Figur 2 weiterhin dargestellt ist, ist insbesondere zwischen einer innersten Rohrlage 4 des Rohrbündels 3 und dem Kernrohr 300 sowie zwischen je zwei in radialer Richtung R benachbarten Rohrlagen 4 des Rohrbündels 3 eine in Umfangsrichtung der Rohrlagen 4 jeweils insbesondere konstante Mehrzahl an Stegen 10 vorgesehen (d.h. zwischen je zwei benachbarten Rohrlagen 4 ist die gleiche Anzahl an Stegen 10 vorgesehen), wobei sich die Stege 10 jeweils entlang der Längsachse z erstrecken und in der radialen Richtung R übereinander angeordnet sind.

Dabei weist der jeweilige Steg 10 gemäß Figur 3 eine Oberseite 10a auf, die vom Kernrohr 300 weg weist, sowie eine der Oberseite abgewandte Unterseite 10b, die dem Kernrohr 300 jeweils zugewandt ist. An der Oberseite 10a des jeweiligen Steges 10 ist eine Vielzahl an konkaven Ausnehmungen 15 vorgesehen (Fig. 3 zeigt nur eine Ausnehmung 15), die insbesondere entlang des jeweiligen Steges 10 äquidistant zueinander angeordnet sind. Diese Ausnehmungen 15 sind in einem entlang der Längsachse z erstreckten zweiten Schenkel 12 des jeweiligen Steges 10 ausgebildet, der von einem entlang der Längsachse z erstreckten ersten Schenkel 11 in radialer Richtung R des Rohrbündels 3 absteht. In der jeweiligen Ausnehmung 15 ist jeweils ein Rohrabschnitt eines gewickelten Rohres angeordnet, der in der Figur 3 als erster Rohrabschnitt 31 bezeichnet wird. Figur 4 zeigt diesbezüglich mehrere benachbarte Rohrabschnitte 31, 32, 33, die entlang der Längsachse z nebeneinander angeordnet sind. Die einzelnen benachbarten Rohrabschnitte 31, 32, 33 können zu einem gewickelten Rohr 30 oder zu unterschiedlichen Rohren 30 gehören, die in einer Rohrlage 4 auf das Kernrohr 300 gewickelt sind. Die jeweiligen Rohrabschnitte 31, 32, 33 stehen in radialer Richtung R des Rohrbündels 3 aus der jeweiligen Ausnehmung 15 heraus.

Um das Rohrbündel 3 beim Wickeln möglichst gut zu schützen, erstrecken sich die Stege 10 über die gesamte Länge des Rohrbündels 3 in Richtung der Längsachse z. Dabei sind zwei in radialer Richtung R benachbarte Stege 10 insbesondere auch über ihre gesamte Länge entlang der Längsachse z in insbesondere regelmäßigen Abständen über die ersten Bügelelemente 41, die weitere unten beschrieben werden, miteinander verbunden.

Es ist vorgesehen (vgl. insbesondere Fig. 3), dass diese ersten Befestigungsbügel 41, die in den Figuren 3 bis 6 dargestellt sind, zum Festlegen jeweils eines ersten Rohrabschnitts 31 des Rohrbündels 3 an einem zugeordneten darunterliegenden Steg 10 des Rohrbündels 3 dienen, wobei das mindestens eine erste Bügelelement 41 mit einer dem ersten Rohrabschnitt 31 zugewandten Unterseite 41a an dem ersten Rohrabschnitt 31 anliegt, und wobei das mindestens eine erste Bügelelement 41 zumindest einen ersten Befestigungsbereich 411 aufweist, der gemäß Detail D der Figur 3 bzw. 4 eine Erhebung 400 an einer der Unterseite 41a abgewandten Oberseite 41b des mindestens einen ersten Bügelelementes 41 bildet, und der an der Unterseite 41a des mindestens einen ersten Bügelelementes 41 eine Vertiefung 401 bildet.

Die weiteren Befestigungsbereiche 412, 413, 414, 421, die weiter unten beschrieben werden, weisen ebenfalls diese im Detail D dargestellte Struktur auf.

Aufgrund der Ausbildung des ersten Befestigungsbereiches 411 kann zwischen dem ersten Befestigungsbereich 411 und z.B. einem weiteren Bügelelement eine Schweißverbindung S hergestellt werden, wobei aufgrund der Vertiefung 401 Wärme, die beim Schweißen entsteht, vom ersten Rohrabschnitt 31 ferngehalten wird. Die Gefahr einer Beschädigung des Rohrabschnitts 31 durch das Schweißen wird dadurch erheblich vermindert.

Neben dem mindestens einen ersten Bügelelement 41, weist der erfindungsgemäße Wärmeübertrager 1 bzw. das Befestigungssystem gemäß einer Ausführungsform noch zumindest ein zweites Bügelelement 42 sowie gemäß einer weiteren Ausführungsform noch zumindest ein drittes Bügelelement 43 auf.

Die ersten, zweiten und dritten Bügelelemente 41, 42, 43 werden, wie in den Figuren 4 bis 6 gezeigt, alternierend entlang der Längsachse z des Wärmeübertragers bzw. des Rohrbündes 3 vorzugsweise über die gesamte Länge des Rohrbündels 3 nebeneinander angeordnet und miteinander sowie mit den in radialer Richtung R benachbarten Stegen 10 des Rohrbündels 3 mit Schweißverbindungen S verbunden. Die Schweißverbindungen S zwischen den einzelnen Bügelelementen 41, 42, 43 sowie zwischen Bügelelementen 41, 42 und den Stegen 10 sind insbesondere in den Figuren 5 und 6 gezeigt.

Die Verbindungen der Bügelelemente 41, 42, 43 untereinander sowie zu zwei in radialer Richtung R benachbarten Stegen 10 soll nachfolgend für eine Rohrlage 4 des Rohrbündels 3 beschrieben werden und gilt insbesondere für alle Rohrlagen 4 und Stege 10 des Rohrbündels 3.

Beim Wickeln des Rohrbündels 3 werden die einzelnen Rohre 30 um das Kernrohr 300 gewickelt, wobei das oder die Rohre 30 einer Rohrlage 3 jeweils auf Stege 10 gewickelt werden, die auf dem Kernrohr 300 angeordnet sind bzw. auf der zuletzt gewickelten Rohrlage 4 angeordnet und befestigt werden. Beim Wickeln des bzw. der Rohre 30 kommen - wie oben bereits dargelegt - auf einen Steg 10 Rohrabschnitte 31, 32, 33 benachbarter Wicklungen zu liegen, die dann entlang der Längsachse z nebeneinander an dem Steg 10 anliegen und dabei in die Ausnehmungen 15 des betrachteten Steges 10 eingreifen.

Hierbei werden die drei Rohrabschnitt 31, 32, 32, die mit einem ersten, einem zweiten und einem dritten Bügelelement 41, 42, 43 am Steg 10 festgelegt werden, als erster, zweiter und dritter Rohrabschnitt 31, 32, 33 bezeichnet. Hiernach wiederholt sich die Anordnung der Bügelelemente 41, 42, 43 entlang der Längsachse z, so dass die nächsten drei benachbarten Rohrabschnitte 31, 32, 33 wieder als erster, zweiter bzw. dritter Rohrabschnitt 31, 32, 33 bezeichnet werden.

Wie insbesondere den Figuren 3, 4 und 6 zu entnehmen ist, weist das mindestens eine erste Bügelelement 41 einen ersten Endabschnitt 41c und einen gegenüberliegenden zweiten Endabschnitt 41e auf, wobei die beiden Endabschnitte 41c, 41e über einen gekrümmten mittleren Abschnitt 41d des ersten Bügelelementes 41 miteinander verbunden sind, wobei die Unterseite 41a des ersten Bügelelements 41 im Bereich des mittleren Abschnitts 41d am ersten Rohrabschnitt 31 anliegt. Dabei umgreift der mittlere Abschnitt 41d den ersten Rohrabschnitt 31 abschnittsweise in der Umfangsrichtung U des ersten Rohrabschnitts 31 an einer dem Steg 10 abgewandten Oberseite des ersten Rohrabschnitts 31. Zum Festlegen des ersten Rohrabschnitts 31 an dem Steg 10 mittels des ersten Bügelelements 41 sind nun die beiden Endabschnitte 41c, 41e jeweils über eine Schweißverbindung S mit dem Steg 10 verbunden.

Der oben bereits beschriebene, am mittleren Abschnitt 41d vorgesehene erste Befestigungsbereich 411 des ersten Bügelelements 41 ist dabei mit einem ersten Endabschnitt 42c eines zweiten Bügelelements 42 über eine Schweißverbindung S verbunden. Da die Unterseite 41a des ersten Bügelelements 41 im Bereich des mittleren Abschnitts 41d des ersten Bügelelements 41 am ersten Rohrabschnitt 31 anliegt, schließt das erste Bügelelement 41 bzw. der erste Befestigungsbereich 411 zusammen mit dem ersten Rohrabschnitt 31 die zugeordnete Vertiefung 401 als Hohlraum ein (vgl. Detail D der Figuren 3 und 4). Dieser Hohlraum 401 schützt den ersten Rohrabschnitt 31 vor übermäßiger Wärme beim Herstellen der besagten Schweißverbindung S zwischen dem ersten Befestigungsbereich 411 des ersten Bügelelements und dem ersten Endabschnitt 42c des zweiten Bügelelements 42.

Weiterhin liegt das zweite Bügelelement 42 seinerseits zum Festlegen des zum ersten Rohrabschnitt 31 benachbarten zweiten Rohrabschnitts 32 an dem Steg 10 mit einer dem zweiten Rohrabschnitt 32 zugewandten Unterseite 42a an dem zweiten Rohrabschnitt 32 an. Das zweite Bügelelement 42 weist neben dem ersten Endabschnitt 42c einen gegenüberliegenden zweiten Endabschnitt 42e auf, wobei die beiden Endabschnitte 42c, 42e des zweiten Bügelelements 42 wiederum über einen mittleren Abschnitt 42d des zweiten Bügelelementes 42 miteinander verbunden sind. Die Unterseite 42a des zweiten Bügelelements 42 liegt im Bereich des mittleren Abschnitts 42d des zweiten Bügelelements 42 am zweiten Rohrabschnitt 32 an und umgreift dabei den zweiten Rohrabschnitt 32 in einer Umfangsrichtung U des zweiten Rohrabschnitts 32 abschnittsweise an einer dem Steg 10 abgewandten Oberseite des zweiten Rohrabschnitts 32.

Während dabei - wie oben bereits dargelegt - der erste Endabschnitt 42c des zweiten Bügelelements 42 benachbart zum ersten Befestigungsbereich 411 des ersten Bügelelements 41 angeordnet ist und mit diesen über eine Schweißverbindung S verbunden ist, ist der zweite Endabschnitt 42e des zweiten Bügelelements 42 hingegen mit dem Steg 10 über eine Schweißverbindung S verbunden. Damit ist das zweite Bügelelement 42 einerseits mit dem ersten Bügelelement 41 und andererseits mit dem Steg 10 verbunden, um den zweiten Rohrabschnitt 32 an dem Steg 10 festzulegen.

Auch das zweite Bügelelement 42 weist in seinem mittleren Abschnitt 42d (siehe Detail D der Figur 3 bzw. 4) einen Befestigungsbereich 421 auf, der eine Erhebung 400 an einer der Unterseite 42a abgewandten Oberseite 42a des zweiten Bügelelementes 42 bildet, und der an der Unterseite 42a des zweiten Bügelelementes 42 eine Vertiefung 401 bildet, wobei der Befestigungsbereich 421 des zweiten Bügelelements 42 über eine Schweißverbindung S mit ersten Endabschnitt 43c eines dritten Bügelelements 43 verbunden ist.

Da auch hier die Unterseite 42a des zweiten Bügelelements 42 im Bereich des mittleren Abschnitts 41d des zweiten Bügelelements 42 am zweiten Rohrabschnitt 32 anliegt, schließt auch das zweite Bügelelement 42 bzw. der Befestigungsbereich 421 zusammen mit dem zweiten Rohrabschnitt 32 die zugeordnete Vertiefung 401 als Hohlraum ein, der den zweiten Rohrabschnitt 32 vor übermäßiger Wärme beim Herstellen der Schweißverbindung S zwischen dem Befestigungsbereich 421 und dem ersten Endabschnitt 43c des dritten Bügelelements 43 schützt.

Das dritte Bügelelement 43 dient zum Festlegen eines dritten Rohrabschnitts 33, der benachbart zum zweiten Rohrabschnitt 32 verläuft und an dem Steg 10 anliegt. Hierbei liegt das dritte Bügelelement 43 mit einer dem dritten Rohrabschnitt 33 zugewandten Unterseite 43a an dem dritten Rohrabschnitt 33 an, wobei das dritte Bügelelement 43 neben dem ersten Endabschnitt 43c einen gegenüberliegenden zweiten Endabschnitt 43e aufweist, wobei die beiden Endabschnitte 43c, 43e des dritten Bügelelements 43 wiederum über einen mittleren Abschnitt 43d des dritten Bügelelementes 43 miteinander verbunden sind. Die Unterseite 43a des dritten Bügelelementes 43 liegt im Bereich des mittleren Abschnitts 43d des dritten Bügelelements 43 an einer dem Steg 10 abgewandten Oberseite des dritten Rohrabschnitts 33 an, wobei der zweite Endabschnitt 43e des dritten Bügelelements 43 mit einem zweiten Befestigungsbereich 412 eines weiteren ersten Bügelelements 41 verbunden ist (vgl. insbesondere Figur 4). Dieser zweite Befestigungsbereich 412 liegt dem ersten Befestigungsbereich 411 des weiteren ersten Bügelelementes 41 in einer Umfangsrichtung U des durch das weitere erste Bügelelement 41 umgriffenen ersten Rohrabschnitts 31 gegenüber. Der zweite Befestigungsbereich 413 des weiteren ersten Bügelelements 41 ist analog zum ersten Befestigungsbereich 411 ausgebildet, d.h., er schließt wiederum eine Vertiefung 401 mit dem betreffenden ersten Rohrabschnitt 31 ein, die diesen Rohrabschnitt 31 vor übermäßiger Wärmeentwicklung beim Herstellen einer Schweißverbindung zwischen dem zweiten Befestigungsbereichs 412 des weiteren ersten Bügelelements 41 und dem zweiten Endabschnitt 43e des dritten Bügelelements 43 schützt. Mit dem weiteren ersten Bügelelement 41 beginnt dann erneut die oben beschriebene Anordnung des ersten, zweiten und dritten Bügelelements 41, 42, 43 (vgl. insbesondere Figur 4).

Wie insbesondere den Figuren 4 und 6 zu entnehmen ist, weist das dritte Bügelelement 43 keinen erhabenen Befestigungsbereich auf, sondern erstreckt sich vom Befestigungsbereich 421 des benachbarten zweiten Bügelelements 42 zum zweiten Befestigungsbereich 412 des benachbarten weiteren ersten Bügelelements 41. D.h. insbesondere, dass das dritte Bügelelement 43 nicht mit dem Steg 10 unmittelbar über Schweißverbindungen verbunden ist.

Über die entlang der Längsachse z angeordneten ersten Bügelelemente 41 ist nun gemäß Figur 5 der nächste, in radialer Richtung R des Rohrbündels 3 weiter außen gelegene Steg 10 an dem darunterliegenden Steg 10 befestigt. Auf diesem radial weiter außen angeordneten Steg 10 sind dann das oder die Rohre 30 bzw. Rohrabschnitte 31, 32, 33 der nächsten Rohrlage 4 festgelegt, und zwar insbesondere in der oben beschrieben Weise.

Um die Verbindung zwischen den ersten Bügelelementen 41 und den darüber angeordneten, radial weiter außen gelegenen Stegen 10 zu beschreiben, wird nachfolgend zunächst der mittlere Abschnitt 41d eines ersten Bügelelementes 41 exemplarisch näher beschrieben (vgl. insbesondere Figuren 3 und 5).

Der mittleren Abschnitt 41d des hier exemplarisch betrachteten ersten Bügelelements 41 ist gemäß Figur 3 in einer axialen Richtung A des ersten Rohrabschnitts 31 vorzugsweise breiter ausgebildet, als der Steg 10, an dem die beiden Endabschnitte 41c, 41e des ersten Bügelelements 41 über Schweißverbindungen S (vgl. auch Figur 6) festgelegt sind.

An dem mittleren Abschnitt 41d sind nun zum Festlegen des in radialer Richtung R weiter außen gelegenen Steges 10 (vgl. auch Fig. 5) ein dritter und ein vierter Befestigungsbereich 413, 414 vorgesehen, die sich in der axialen Richtung A einander gegenüberliegen und dabei einen Abstand zueinander aufweisen, dass der radial weiter außen liegende Steg 10 zwischen diesen beiden Befestigungsbereichen 413, 414 an dem mittleren Abschnitt 41d des ersten Befestigungsbügels 41 (sowie an den mittleren Abschnitten der weiteren entlang der Längsachse z angeordneten ersten Befestigungsbügeln 41) angeordnet werden kann, so dass er parallel zu dem darunterliegenden Steg 10 verläuft. Der radial weiter außen gelegene Steg 10 liegt dabei mit zwei Füßen 13, 14 auf dem ersten Rohrabschnitt 31 auf, der von dem ersten Bügelelement 41 umgriffen wird. Hierzu weist das erste Bügelelement 41 an seinem mittleren Abschnitt 41d zwei Durchgangsöffnungen 44, 45 auf, die in axialer Richtung A einander gegenüberliegen, und die jeweils einen Oberflächenbereich 34, 35 des ersten Rohrabschnitts 31 freilassen (siehe Fig. 3), wobei die Füße 13, 14 jeweils in eine zugeordnete Durchgangsöffnung 44, 45 eingreifen und dabei auf je einem zugeordneten Oberflächenbereich 34, 35 des ersten Rohrabschnitts 31 aufliegen bzw. daran anliegen.

Der dritte Befestigungsbereich 413 des ersten Bügelelements 41 ist mit einem benachbarten Rand des in radialer Richtung R weiter außen gelegenen Steges 10 über eine Schweißverbindung S verbunden, wie es insbesondere in der Fig. 5 gezeigt ist. Weiterhin ist der vierte Befestigungsbereich 414 mit einem gegenüberliegenden Rand des in radialer Richtung R weiter außen gelegenen Steges 10 über eine Schweißverbindung S verbunden.

Auf diese Weise können die in der radialen Richtung R übereinanderliegenden Stege 10 des Rohrbündels 3 miteinander über die dazwischen angeordneten ersten Bügelelemente 41 verbunden werden. Die ersten Bügelelemente 41 sind dabei einerseits über ihre Endabschnitte 41c, 41e mit dem in radialer Richtung R weiter innen liegenden Steg 10 verschweißt und andererseits über die dritten und vierten Befestigungsbereiche 413, 414 mit dem in radialer Richtung R weiter außen gelegenen Steg 10.

Dabei sind auch die dritten und vierten Befestigungsbereiche 413, 414 gemäß Detail D der Figuren 3 und 4 ausgebildet. D.h., der dritte bzw. vierte Befestigungsbereich 413, 414 schließt jeweils eine Vertiefung 401 bzw. einen Hohlraum 401 an der Innenseite 41a, 41b des mittleren Abschnitts 41d zusammen mit dem jeweiligen ersten Rohrabschnitt 31 ein, so dass der jeweilige erste Rohrabschnitt 31 wiederum vor einer übermäßigen Wärmeentwicklung geschützt wird, wenn der entsprechende dritte und der vierte Befestigungsbereich 413, 414 mit dem zugeordneten Steg 10 verschweißt werden.

Die Schweißverbindungen S zwischen den Bügelelementen 41, 42, 43 und den Stegen 10 können beim Wickeln der Rohre 30 auf das Kernrohr 300 sukzessive hergestellt werden. Dabei kommen die Rohrabschnitte 31, 32, 33 einer Rohrlage 4 auf dem jeweiligen Steg 10 zu liegen und werden mit dem jeweiligen Steg 10 in der oben beschriebenen Weise nach und nach über die Bügelelemente 41, 42, 43 verbunden. Ist die aktuelle Rohrlage 4 fertiggestellt, werden Stege 10 über den Bügelelementen 41, 42, 43 der Rohrlage 4 angeordnet und über Schweißverbindungen S mit den dritten und vierten Befestigungsbereichen 413, 414 der ersten Bügelelemente 41 der fertiggewickelten Rohrlage 4 verbunden. Auf diese radial weiter außen gelegenen Stege 10 wird dann erneut ein oder mehrere Rohre 30 aufgewickelt und wiederum in der beschriebenen Weise mit den Bügelelementen 41, 42, 43 an diesen Stegen 10 festgelegt. Dieser Vorgang kann wiederholt werden, bis die gewünschte Anzahl an Rohrlagen 4 erreicht ist.

**Bezugszeichenliste**

| | |
|---|---|
| 1 | Wärmeübertrager |
| 3 | Rohrbündel |
| 4 | Rohrlage |
| 5 | Mantel |
| 6 | Mantelraum |
| 7 | Hemd |
| 10 | Steg |
| 10a | Oberseite |
| 10b | Unterseite |
| 11, 12 | Schenkel |
| 15 | Ausnehmung |
| 30 | Rohre |
| 31, 32, 33 | Rohrabschnitt |
| 34, 35 | Oberflächenbereich |
| 41 | Erstes Bügelelement |
| 42 | Zweites Bügelelement |
| 43 | Drittes Bügelelement |
| 44, 45 | Durchgangsöffnung |
| 50, 51, 52, 53 | Stutzen |
| 400 | Erhebung |
| 401 | Vertiefung |
| 411, 412, 413, 414 | Befestigungsbereich |
| 421 | Befestigungsbereich |
| 300 | Kernrohr |
| M | erstes Medium |
| M' | zweites Medium |
| R | Radiale Richtung |
| S | Schweißverbindung |
| U | Umfangsrichtung |
| Z | Längsachse |

## Patentansprüche

1. Wärmeübertrager (1), mit:
- einem Rohrbündel (3) aufweisend zumindest ein Rohr (30) zur Aufnahme eines fluiden Mediums (M), wobei das mindestens eine Rohr (30) um ein Kernrohr gewickelt ist, das sich entlang einer Längsachse (z) erstreckt, wobei das mindestens eine Rohr (30) mit einem ersten Rohrabschnitt (31) an zumindest einem Steg (10) anliegt, der sich entlang des Kernrohrs (300) erststreckt, und
- zumindest einem ersten Bügelelement (41) zum Festlegen des ersten Rohrabschnitts (31) an dem mindestens einen Steg (10), wobei das mindestens eine erste Bügelelement (41) mit einer dem ersten Rohrabschnitt (31) zugewandten Unterseite (41a) an dem ersten Rohrabschnitt (31) anliegt, wobei das mindestens eine erste Bügelelement (41) zumindest einen ersten Befestigungsbereich (411) aufweist, der eine Erhebung (400) an einer der Unterseite (41a) abgewandten Oberseite (41b) des mindestens einen ersten Bügelelementes (41) bildet, und der an der Unterseite (41a) des mindestens einen ersten Bügelelementes (41) eine Vertiefung (401) bildet,
**dadurch gekennzeichnet, dass**
(a) der mindestens eine erste Befestigungsbereich (411, 412, 413, 414) des mindestens einen ersten Bügelelements (41) über eine Schweißverbindung (S) mit einem weiteren Bügelelement (42, 43) oder mit einem weiteren Steg (10) verschweißt ist, und/oder
(b) das mindestens eine erste Bügelelement (41) einen ersten Endabschnitt (41c) und einen gegenüberliegenden zweiten Endabschnitt (41e) aufweist, wobei die beiden Endabschnitte (41c, 41e) über einen gekrümmten mittleren Abschnitt (41d) des mindestens einen ersten Bügelelementes (41) miteinander verbunden sind, wobei der erste Endabschnitt (41c) über eine Schweißverbindung (S) mit dem mindestens einen Steg (10) verbunden ist.

2. Wärmeübertrager nach Anspruch 1, **dadurch gekennzeichnet, dass** der zweite Endabschnitt (41e) über eine Schweißverbindung (S) mit dem mindestens einen Steg (10) verbunden ist.

3. Wärmeübertrager nach Anspruch 1 oder 2, **dadurch gekennzeichnet, dass** der mittlere Abschnitt (41d) am ersten Rohrabschnitt (31) anliegt.

4. Wärmeübertrager nach einem der vorangehenden Ansprüche, **dadurch gekennzeichnet, dass** der mindestens eine erste Befestigungsbereich (411) des mindestens einen ersten Bügelelements (41) an dem mittleren Abschnitt (41d) des mindestens einen ersten Bügelelements (41) ausgebildet ist und mit einem ersten Endabschnitt (42c) eines zweiten Bügelelements (42) über eine Schweißverbindung (S) verbunden ist.

5. Wärmeübertrager nach einem der vorangehenden Ansprüche, **dadurch gekennzeichnet, dass** das mindestens eine erste Bügelelement (41) einen zweiten Befestigungsbereich (412) aufweist, der eine Erhebung (400) an der Oberseite (41b) des mindestens einen ersten Bügelelementes (401) bildet, und der an der Unterseite (41a) des mindestens einen ersten Bügelelementes (41) eine Vertiefung (401) bildet, wobei der zweite Befestigungsbereich (412) am mittleren Abschnitt (41d) des mindestens einen ersten Bügelelements (41) ausgebildet ist und dem ersten Befestigungsbereich (411) in einer Umfangsrichtung (U) des ersten Rohrabschnitts (31) gegenüberliegt, wobei der zweite Befestigungsbereich (412) mit einem zweiten Endabschnitt (43e) eines dritten Bügelelements (43) über eine Schweißverbindung (S) verbunden ist.

6. Wärmeübertrager nach einem der vorangehenden Ansprüche, **dadurch gekennzeichnet, dass** der mittlere Abschnitt (41d) des mindestens einen ersten Bügelelements (41) in einer axialen Richtung (A) des ersten Rohrabschnitts (31) breiter ist als die beiden Endabschnitte (41c, 41e) des mindestens einen ersten Bügelelements (41), und/oder dass der mittlere Abschnitt (41d) des mindestens einen ersten Bügelelements (41) in der axialen Richtung (A) eine größere Länge aufweist als in einer Umfangsrichtung (U) des ersten Rohrabschnitts (31), und/oder dass der mittlere Abschnitt (41d) des mindestens einen ersten Bügelelementes in der axialen Richtung (A) breiter ist als der mindestens eine Steg (10).

7. Wärmeübertrager nach einem der vorangehenden Ansprüche, **dadurch gekennzeichnet, dass** am mittleren Abschnitt (41d) des mindestens einen ersten Bügelelements (41) ein dritter Befestigungsbereich (413) vorgesehen ist, der eine Erhebung (400) an der Oberseite (41b) des mindestens einen ersten Bügelelementes (41) bildet, und der an der Unterseite (401) des mindestens einen ersten Bügelelementes (41) eine Vertiefung (401) bildet, wobei der dritte Befestigungsbereich (413) mit einem weiteren Steg (10) des Rohrbündels (3) des Wärmeübertragers (1) über eine Schweißverbindung (S) verbunden ist.

8. Wärmeübertrager nach Anspruch 7, **dadurch gekennzeichnet, dass** am mittleren Abschnitt (41d) des mindestens einen ersten Bügelelements (41) ein vierter Befestigungsbereich (414) vorgesehen ist, der eine Erhebung (400) an der Oberseite (41b) des mindestens einen ersten Bügelelementes (41) bildet, und der an der Unterseite (41a) des mindestens einen ersten Bügelelementes (41) eine Vertiefung (401) bildet, wobei der vierte Befestigungsbereich (414) dem dritten Befestigungsbereich (413) in einer axialen Richtung (A) des ersten Rohrabschnitts (31) gegenüberliegt, und wobei der vierte Befestigungsbereich (414) mit dem weiteren Steg (10) des Rohrbündels (3) des Wärmeübertragers (1) über eine Schweißverbindung (S) verbunden ist.

9. Wärmeübertrager nach Anspruch 8, **dadurch gekennzeichnet, dass** der erste und der zweite Befestigungsbereich (411, 412) in einer axialen Richtung (A) zwischen dem dritten und dem vierten Befestigungsbereich (413, 414) auf dem mittleren Abschnitt (41d) des mindestens einen ersten Bügelelements (41) angeordnet sind.

10. Wärmeübertrager nach Anspruch 3 und nach einem der Ansprüche 7 bis 9, **dadurch gekennzeichnet, dass** der mittlere Abschnitt (41d) des mindestens einen ersten Bügelelements (41) eine erste und eine zweite Durchgangsöffnung (44, 45) aufweist, so dass der an dem ersten Rohrabschnitt (31) anliegende mittlere Abschnitt (41d) einen ersten und einen zweiten Oberflächenbereich (34, 35) des ersten Rohrabschnitts (31) freilässt, wobei der weitere Steg (10) mit einem ersten Fuß (13) auf dem ersten Oberflächenbereich (34) und mit einem zweiten Fuß (14) auf dem zweiten Oberflächenbereich (35) des Rohrabschnitts (31) aufliegt.

11. Wärmeübertrager nach Anspruch 4 oder nach einem der Ansprüche 5 bis 10, **dadurch gekennzeichnet, dass** das zweite Bügelelement (42) zum Festlegen eines zweiten Rohrabschnitts (32) eines Rohres (30) des Rohrbündels (3), der benachbart zum ersten Rohrabschnitt (31) verläuft und an dem mindestens einen Steg (10) anliegt, mit einer dem zweiten Rohrabschnitt (32) zugewandten Unterseite (42a) an dem zweiten Rohrabschnitt (32) anliegt, wobei das zweite Bügelelement (42) einen ersten Endabschnitt (42c) und einen gegenüberliegenden zweiten Endabschnitt (42e) aufweist, wobei die beiden Endabschnitte (42c, 42e) des zweiten Bügelelements (42) über einen mittleren Abschnitt (42d) des zweiten Bügelelementes (42) miteinander verbunden sind, wobei der mittlere Abschnitt (42d) des zweiten Bügelelements (42) am zweiten Rohrabschnitt (32) anliegt, und wobei der erste Endabschnitt (42c) des zweiten Bügelelements (42) mit dem ersten Befestigungsbereich (411) des mindestens einen ersten Bügelelements (41) über eine Schweißverbindung (S) verbunden ist, und wobei der zweite Endabschnitt (42e) des zweiten Bügelelements (42) mit dem Steg (10) über eine Schweißverbindung (S) verbunden ist.

12. Wärmeübertrager nach Anspruch 11, **dadurch gekennzeichnet, dass** das zweite Bügelelement (42) in seinem mittleren Abschnitt (42d) einen Befestigungsbereich (421) aufweist, der eine Erhebung (400) an einer der Unterseite (42a) abgewandten Oberseite (42a) des zweiten Bügelelementes (42) bildet, und der an der Unterseite (42a) des zweiten Bügelelementes (42) eine Vertiefung (401) bildet, wobei der Befestigungsbereich (421) des zweiten Bügelelements (42) über eine Schweißverbindung (S) mit einem dritten Bügelelement (43) verbunden ist.

13. Wärmeübertrager nach Anspruch 12, **dadurch gekennzeichnet, dass** das dritte Bügelelement (43) zum Festlegen eines dritten Rohrabschnitts (33) eines Rohres (30) des Rohrbündels (3) vorgesehen ist, der benachbart zum zweiten Rohrabschnitt (32) verläuft und an dem mindestens einen Steg (10) anliegt, mit einer dem dritten Rohrabschnitt (33) zugewandten Unterseite (43a) des dritten Bügelelements (43) an dem dritten Rohrabschnitt (33) anliegt, wobei das dritte Bügelelement (43) einen ersten Endabschnitt (43c) und einen gegenüberliegenden zweiten Endabschnitt (43e) aufweist, wobei die beiden Endabschnitte (43c, 43e) des dritten Bügelelements (43) über einen mittleren Abschnitt (43d) des dritten Bügelelementes (43) miteinander verbunden sind, und wobei der mittlere Abschnitt (43d) des dritten Bügelelements (43) am dritten Rohrabschnitt (33) anliegt, und wobei der erste Endabschnitt (43c) des dritten Bügelelements (43) mit dem Befestigungsbereich (421) des zweiten Bügelelements (42) über eine Schweißverbindung (S) verbunden ist, und wobei der zweite Endabschnitt (43e) des dritten Bügelelements (43) mit einem zweiten Befestigungsbereich (412) eines weiteren ersten Bügelelements (41) über eine Schweißverbindung (S) verbunden ist.

14. Verfahren zum Festlegen eines ersten Rohrabschnitts (31) eines Rohrbündels (3) eines Wärmeübertragers (1) an einem Steg (10) unter Verwendung eines Befestigungssystems zum Festlegen eines ersten Rohrabschnitts (31) eines Rohrbündels (3) eines gewickelten Wärmeübertragers (1) an einem Steg (10) des Rohrbündels, mit: einem ersten Bügelelement (41), das dazu ausgebildet ist, mit einer dem ersten Rohrabschnitt (31) zugewandten Unterseite (41a) an dem ersten Rohrabschnitt (31) angelegt zu werden, wobei das erste Bügelelement (41) einen ersten Befestigungsbereich (411) aufweist, der eine Erhebung (400) an einer der Unterseite (41a) abgewandten Oberseite (41b) des mindestens einen ersten Bügelelementes (41) bildet, und der an der Unterseite (41a) des ersten Bügelelementes (41) eine Vertiefung (401) bildet, so dass der erste Befestigungsbereich (411) des ersten Bügelelements (41) beim Anliegen an dem ersten Rohrabschnitt (31) zusammen mit dem Rohrabschnitt (31) die Vertiefung (401) einschließt, **dadurch gekennzeichnet, dass** der erste Rohrabschnitt (31) an den Steg (10) angelegt wird und das erste Bügelelement (41) mit seiner Unterseite (41a) an den ersten Rohrabschnitt (31) angelegt wird, wobei die beiden Endabschnitte (41c, 41e) des ersten Bügelelements (41) mit dem Steg (10) über jeweils eine Schweißverbindung (S) verbunden werden.

## Claims

1. Heat exchanger (1), comprising:
- a tube bundle (3) comprising at least one tube (30) for receiving a fluid medium (M), the at least one tube (30) being wound around a core tube which extends along a longitudinal axis (z), a first tube portion (31) of the at least one tube (30) resting against at least one web (10) which extends along the core tube (300), and
- at least one first bracket element (41) for securing the first tube portion (31) to the at least one web (10), a lower side (41a) of the at least one first bracket element (41) that faces the first tube portion (31) resting against the first tube portion (31), the at least one first bracket element (41) having at least one first fastening region (411), which forms an elevation (400) on an upper side (41b) of the at least one first bracket element (41) that faces away from lower side (41a), and which forms a depression (401) on the lower side (41a) of the at least one first bracket element (41),
**characterized in that**
(a) the at least one first fastening region (411, 412, 413, 414) of the at least one first bracket element (41) is welded to a further bracket element (42, 43) or to a further web (10) via a welded connection (S), and/or
(b) the at least one first bracket element (41) has a first end portion (41c) and an opposite second end portion (41e), the two end portions (41c, 41e) being connected to one another via a curved central portion (41d) of the at least one first bracket element (41), the first end portion (41c) being connected to the at least one web (10) via a welded connection (S).

2. Heat exchanger according to claim 1, **characterized in that** the second end portion (41e) is connected to the at least one web (10) via a welded connection (S).

3. Heat exchanger according to either claim 1 or claim 2, **characterized in that** the central portion (41d) rests against the first tube portion (31).

4. Heat exchanger according to any of the preceding claims, **characterized in that** the at least one first fastening region (411) of the at least one first bracket element (41) is formed on the central portion (41d) of the at least one first bracket element (41) and is connected to a first end portion (42c) of a second bracket element (42) via a welded connection (S).

5. Heat exchanger according to any of the preceding claims, **characterized in that** the at least one first bracket element (41) has a second fastening region (412), which forms an elevation (400) on the upper side (41b) of the at least one first bracket element (401), and which forms a depression (401) on the lower side (41a) of the at least one first bracket element (41), the second fastening region (412) being formed on the central portion (41d) of the at least one first bracket element (41) and being opposite the first fastening region (411) in a circumferential direction (U) of the first tube portion (31), the second fastening region (412) being connected to a second end portion (43e) of a third bracket element (43) via a welded connection (S).

6. Heat exchanger according to any of the preceding claims, **characterized in that** the central portion (41d) of the at least one first bracket element (41) is wider in an axial direction (A) of the first tube portion (31) than the two end portions (41c, 41e) of the at least one first bracket element (41), and/or **in that** the central portion (41d) of the at least one first bracket element (41) has a greater length in the axial direction (A) than in a circumferential direction (U) of the first tube portion (31), and/or **in that** the central portion (41d) of the at least one first bracket element is wider in the axial direction (A) than the at least one web (10).

7. Heat exchanger according to any of the preceding claims, **characterized in that** a third fastening region (413) is provided on the central portion (41d) of the at least one first bracket element (41), which fastening region forms an elevation (400) on the upper side (41b) of the at least one first bracket element (41), and which forms a depression (401) on the lower side (401) of the at least one first bracket element (41), the third fastening region (413) being connected to a further web (10) of the tube bundle (3) of the heat exchanger (1) via a welded connection (S).

8. Heat exchanger according to claim 7, **characterized in that** a fourth fastening region (414) is provided on the central portion (41d) of the at least one first bracket element (41), which fastening region forms an elevation (400) on the upper side (41b) of the at least one first bracket element (41), and which forms a depression (401) on the lower side (41a) of the at least one first bracket element (41), the fourth fastening region (414) being opposite the third fastening region (413) in an axial direction (A) of the first tube portion (31), and the fourth fastening region (414) being connected to the further web (10) of the tube bundle (3) of the heat exchanger (1) via a welded connection (S).

9. Heat exchanger according to claim 8, **characterized in that** the first and the second fastening region (411, 412) are arranged in an axial direction (A) between the third and the fourth fastening region (413, 414) on the central portion (41d) of the at least one first bracket element (41).

10. Heat exchanger according to claim 3 and according to any of claims 7 to 9, **characterized in that** the central portion (41d) of the at least one first bracket element (41) has a first and a second through opening (44, 45), such that the central portion (41d) resting against the first tube portion (31) leaves a first and a second surface region (34, 35) of the first tube portion (31) free, a first foot (13) of the further web (10) resting on the first surface region (34) and a second foot (14) of said web resting on the second surface region (35) of the tube portion (31).

11. Heat exchanger according to claim 4 or according to any of claims 5 to 10, **characterized in that** the second bracket element (42), for securing a second tube portion (32) of a tube (30) of the tube bundle (3), which second tube portion extends adjacently to the first tube portion (31) and rests against the at least one web (10), rests, by means of a lower side (42a) facing the second tube portion (32), against the second tube portion (32), the second bracket element (42) having a first end portion (42c) and an opposite second end portion (42e), the two end portions (42c, 42e) of the second bracket element (42) being connected to one another via a central portion (42d) of the second bracket element (42), the central portion (42d) of the second bracket element (42) resting against the second tube portion (32), and the first end portion (42c) of the second bracket element (42) being connected to the first fastening region (411) of the at least one first bracket element (41) via a welded connection (S), and the second end portion (42e) of the second bracket element (42) being connected to the web (10) via a welded connection (S).

12. Heat exchanger according to claim 11, **characterized in that** the second bracket element (42) has, in its central portion (42d), a fastening region (421), which forms an elevation (400) on an upper side (42a) of the second bracket element (42) that faces away from the lower side (42a), and which forms a depression (401) on the lower side (42a) of the second bracket element (42), the fastening region (421) of the second bracket element (42) being connected to a third bracket element (43) via a welded connection (S).

13. Heat exchanger according to claim 12, **characterized in that** the third bracket element (43) is provided for securing a third tube portion (33) of a tube (30) of the tube bundle (3), which portion extends adjacently to the second tube portion (32) and rests against the at least one web (10), with a lower side (43a) of the third bracket element (43) that faces the third tube portion (33) resting against the third tube portion (33), the third bracket element (43) having a first end portion (43c) and an opposite second end portion (43e), the two end portions (43d) of the third bracket element (43) being connected to one another via a central portion (43d) of the third bracket element (43), and the central portion (43d) of the third bracket element (43) resting against the third tube portion (33), and the first end portion (43d) of the third bracket element (43) being connected to the fastening region (421) of the second bracket element (42) via a welded connection (S), and the second end portion (43e) of the third bracket element (43) being connected to a second fastening region (412) of a further first bracket element (41) via a welded connection (S).

14. Method for securing a first tube portion (31) of a tube bundle (3) of a heat exchanger (1) to a web (10) using a fastening system for securing a first tube portion (31) of a tube bundle (3) of a wound heat exchanger (1) to a web (10) of the tube bundle, the heat exchanger comprising: a first bracket element (41), which is designed to be positioned on the first tube portion (31) by means of a lower side (41a) that faces the first tube portion (31), the first bracket element (41) having a first fastening region (411), which forms an elevation (400) on an upper side (41b) of the at least one first bracket element (41) that faces away from the lower side (41a), and which forms a depression (401) on the lower side (41a) of the first bracket element (41), such that the first fastening region (411) of the first bracket element (41) encloses the depression (401) when said bracket element rests against the first tube portion (31), **characterized in that** the first tube portion (31) is positioned on the web (10), and the lower side (41a) of the first bracket element (41) is positioned on the first tube portion (31), the two end portions (41c, 41e) of the first bracket element (41) each being connected to the web (10) via a welded connection (S).

## Revendications

1. Échangeur de chaleur (1), comprenant :
- un faisceau tubulaire (3) présentant au moins un tube (30) destiné à recevoir un agent fluide (M), ledit au moins un tube (30) étant enroulé autour d'un tube central qui s'étend le long d'un axe longitudinal (z), ledit au moins un tube (30) s'appliquant avec une première section tubulaire (31) contre au moins une traverse (10) qui s'étend le long du tube central (300) et
- au moins un premier élément étrier (41) destiné à la fixation de la première section tubulaire (31) à ladite au moins une traverse (10), ledit au moins un premier élément étrier (41) s'appliquant avec une face inférieure (41a) orientée vers la première section tubulaire (31) contre la première section tubulaire (31), ledit au moins un premier élément étrier (41) présentant au moins une première zone de fixation (411) qui forme une élévation (400) au niveau d'une face supérieure (41b) opposée à la face inférieure (41a) dudit au moins un premier élément étrier (41) et un évidement (401) au niveau de la face inférieure (41a) dudit au moins un premier élément étrier (41),
**caractérisé en ce que**
(a) ladite au moins une première zone de fixation (411, 412, 413, 414) dudit au moins un premier élément étrier (41) étant soudée par l'intermédiaire d'un joint de soudure (S) à un autre élément étrier (42, 43) ou à une autre traverse (10) et/ou
(b) ledit au moins un premier élément étrier (41) présente une première section d'extrémité (41c) et une deuxième section d'extrémité (41e) opposée, les deux sections d'extrémité (41c, 41e) étant reliées l'une à l'autre par l'intermédiaire d'une section centrale (41d) incurvée dudit au moins un premier élément étrier (41), la première section d'extrémité (41c) étant reliée par l'intermédiaire d'un joint de soudure (S) à ladite au moins une traverse (10).

2. Échangeur de chaleur selon la revendication 1, **caractérisé en ce que** la deuxième section d'extrémité (41e) est reliée par l'intermédiaire d'un joint de soudure (S) à ladite au moins une traverse (10).

3. Échangeur de chaleur selon la revendication 1 ou 2, **caractérisé en ce que** la section centrale (41d) s'applique contre la première section tubulaire (31).

4. Échangeur de chaleur selon l'une quelconque des revendications précédentes, **caractérisé en ce que** ladite au moins une première zone de fixation (411) dudit au moins un premier élément étrier (41) est conçue au niveau de la section centrale (41d) dudit au moins un premier élément étrier (41) et est reliée à une première section d'extrémité (42c) d'un deuxième élément étrier (42) par l'intermédiaire d'un joint de soudure (S).

5. Échangeur de chaleur selon l'une quelconque des revendications précédentes, **caractérisé en ce que** ledit au moins un premier élément étrier (41) présente une deuxième zone de fixation (412), qui forme une élévation (400) au niveau de la face supérieure (41b) dudit au moins un premier élément étrier (401) et qui forme un évidement (401) au niveau de la face inférieure (41a) dudit au moins un premier élément étrier (41), la deuxième zone de fixation (412) étant conçue au niveau de la section centrale (41d) dudit au moins un premier élément étrier (41) et étant opposée à la première zone de fixation (411) dans une direction périphérique (U) de la première section tubulaire (31), la deuxième zone de fixation (412) étant reliée à une deuxième section d'extrémité (43e) d'un troisième élément étrier (43) par l'intermédiaire d'un joint de soudure (S).

6. Échangeur de chaleur selon l'une quelconque des revendications précédentes, **caractérisé en ce que** le section centrale (41d) dudit au moins un premier élément étrier (41) est plus large, dans une direction axiale (A) de la première section tubulaire (31), que les deux sections d'extrémité (41c, 41e) dudit au moins un premier élément étrier (41) et/ou **en ce que** la section centrale (41d) dudit au moins un premier élément étrier (41) présente une plus grande longueur dans la direction axiale (A) que dans une direction périphérique (U) de la première section tubulaire (31) et/ou **en ce que** la section centrale (41d) dudit au moins un premier élément étrier est plus large dans la direction axiale (A) que ladite au moins une traverse (10).

7. Échangeur de chaleur selon l'une quelconque des revendications précédentes, **caractérisé en ce qu'**une troisième zone de fixation (413) se situe au niveau de la section centrale (41d) dudit au moins un premier élément étrier (41), laquelle zone forme une élévation (400) au niveau de la face supérieure (41b) dudit au moins un premier élément étrier (41) et forme un évidement (401) au niveau de la face inférieure (401) dudit au moins un premier élément étrier (41), la troisième zone de fixation (413) étant reliée à une autre traverse (10) du faisceau tubulaire (3) de l'échangeur de chaleur (1) par l'intermédiaire d'un joint de soudure (S).

8. Échangeur de chaleur selon la revendication 7, **caractérisé en ce qu'**une quatrième zone de fixation (414) se situe au niveau de la section centrale (41d) dudit au moins un premier élément étrier (41), laquelle zone forme une élévation (400) au niveau de la face supérieure (41b) dudit au moins un premier élément étrier (41) et forme un évidement (401) au niveau de la face inférieure (41a) dudit au moins un premier élément étrier (41), la quatrième zone de fixation (414) étant opposée à la troisième zone de fixation (413) dans une direction axiale (A) de la première section tubulaire (31) et la quatrième zone de fixation (414) étant reliée à l'autre traverse (10) du faisceau tubulaire (3) de l'échangeur de chaleur (1) par l'intermédiaire d'un joint de soudure (S).

9. Échangeur de chaleur selon la revendication 8, **caractérisé en ce que** la première et la deuxième zone de fixation (411, 412) sont agencées, dans une direction axiale (A), entre la troisième et la quatrième zone de fixation (413, 414) sur la section centrale (41d) dudit au moins un premier élément étrier (41).

10. Échangeur de chaleur selon la revendication 3 et selon l'une quelconque des revendications 7 à 9, **caractérisé en ce que** la section centrale (41d) dudit au moins un premier élément étrier (41) présente une première et une deuxième ouverture de passage (44, 45), de telle sorte que la section centrale (41d) s'appliquant contre la première section tubulaire (31) laisse libre une première et une deuxième zone de surface (34, 35) de la première section tubulaire (31), l'autre traverse (10) s'appliquant avec un premier pied (13) sur la première zone de surface (34) et avec un deuxième pied (14) sur la deuxième zone de surface (35) de la section tubulaire (31).

11. Échangeur de chaleur selon la revendication 4 ou selon l'une quelconque des revendications 5 à 10, **caractérisé en ce que** le deuxième élément étrier (42) destiné à la fixation d'une deuxième section tubulaire (32) d'un tube (30) du faisceau tubulaire (3), qui s'étend de manière adjacente à la première section tubulaire (31) et s'applique contre ladite au moins une traverse (10), s'applique avec une face inférieure (42a) orientée vers la deuxième section tubulaire (32) contre la deuxième section tubulaire (32), le deuxième élément étrier (42) présentant une première section d'extrémité (42c) et une deuxième section d'extrémité (42e) opposée, les deux sections d'extrémité (42c, 42e) du deuxième élément étrier (42) étant reliées l'une à l'autre par l'intermédiaire d'une section centrale (42d) du deuxième élément étrier (42), la section centrale (42d) du deuxième élément étrier (42) s'appliquant contre la deuxième section tubulaire (32) et la première section d'extrémité (42c) du deuxième élément étrier (42) étant reliée à la première zone de fixation (411) dudit au moins un premier élément étrier (41) par l'intermédiaire d'un joint de soudure (S) et la deuxième section d'extrémité (42e) du deuxième élément étrier (42) étant reliée à la traverse (10) par l'intermédiaire d'un joint de soudure (S).

12. Échangeur de chaleur selon la revendication 11, **caractérisé en ce que** le deuxième élément étrier (42) présente, dans sa section centrale (42d), une zone de fixation (421) qui forme une élévation (400) au niveau d'une face supérieure (42a) opposée à la face inférieure (42a) du deuxième élément étrier (42) et forme un évidement (401) au niveau de la face inférieure (42a) du deuxième élément étrier (42), la zone de fixation (421) du deuxième élément étrier (42) étant reliée à un troisième élément étrier (43) par l'intermédiaire d'un joint de soudure (S).

13. Échangeur de chaleur selon la revendication 12, **caractérisé en ce que** le troisième élément étrier (43) destiné à la fixation d'une troisième section tubulaire (33) d'un tube (30) du faisceau tubulaire (3), qui s'étend de manière adjacente à la deuxième section tubulaire (32) et s'applique contre ladite au moins une traverse (10), s'applique avec une face inférieure (43a), orientée vers la troisième section tubulaire (33), du troisième élément étrier (43) contre la troisième section tubulaire (33), le troisième élément étrier (43) présentant une première section d'extrémité (43c) et une deuxième section d'extrémité (43e) opposée, les deux sections d'extrémité (43c, 43e) du troisième élément étrier (43) étant reliées l'une à l'autre par l'intermédiaire d'une section centrale (43d) du troisième élément étrier (43) et la section centrale (43d) du troisième élément étrier (43) s'appliquant contre la troisième section tubulaire (33) et la première section d'extrémité (43c) du troisième élément étrier (43) étant reliée à la zone de fixation (421) du deuxième élément étrier (42) par l'intermédiaire d'un joint de soudure (S) et la deuxième section d'extrémité (43e) du troisième élément étrier (43) étant reliée à une deuxième zone de fixation (412) d'un autre premier élément étrier (41) par l'intermédiaire d'un joint de soudure (S).

14. Procédé pour la fixation d'une première section tubulaire (31) d'un faisceau tubulaire (3) d'un échangeur de chaleur (1) au niveau d'une traverse (10) à l'aide d'un système de fixation destiné à fixer une première section tubulaire (31) d'un faisceau tubulaire (3) d'un échangeur de chaleur (1) enroulé à une traverse (10) du faisceau tubulaire, présentant : un premier élément étrier (41), qui est conçu pour s'appliquer, avec une face inférieure (41a) orientée vers la première section tubulaire (31), contre la première section tubulaire (31), le premier élément étrier (41) présentant une première zone de fixation (411), qui forme une élévation (400) au niveau d'une face supérieure (41b) opposée à la face inférieure (41a) dudit au moins un premier élément étrier (41), et qui forme un évidement (401) au niveau de la face inférieure (41a) du premier élément étrier (41), de telle sorte que la première zone de fixation (411) du premier élément étrier (41), lorsqu'il s'applique contre la première section tubulaire (31), englobe, ensemble avec la section tubulaire (31), l'évidement (401), **caractérisé en ce que** la première section tubulaire (31) est appliquée contre la traverse (10) et le premier élément de bride (41) est appliqué avec sa face inférieure (41a) contre la première section tubulaire (31), les deux sections d'extrémité (41c, 41e) du premier élément de bride (41) étant reliées à la traverse (10) par l'intermédiaire d'un joint de soudure (S) respectif.
